# EUROPÄISCHE PATENTANMELDUNG

(11) **EP 4 704 057 A1**
(43) Veröffentlichungstag der Anmeldung: **04.03.2026**
(21) Anmeldenummer: 24197034.2
(22) Anmeldetag: 28.08.2024
(51) Int. Cl.: G07C 9/00

(54) **VERFAHREN ZUM ÄNDERN EINER KONFIGURATION EINER SPERRVORRICHTUNG**

(71) Anmelder: dormakaba Schweiz AG, 8623 Wetzikon (CH)
(72) Erfinder: HANSELMANN, Stephan, 8620 Wetzikon (CH); MEIER, Tom, 8620 Wetzikon (CH); IBRAHIM, Patrick, 8153 Rümlang (CH)
(74) Vertreter: Balder IP Law, S.L.

(57) **Zusammenfassung**

Die Erfindung betrifft ein Verfahren (200, 300, 400) zum Ändern einer Konfiguration einer elektro-mechanischen Sperrvorrichtung nach einer Inbetriebnahme der Sperrvorrichtung (40),
wobei insbesondere die Änderung der Konfiguration der Sperrvorrichtung (40) ein Firmware Update oder eine Dekommissionierung umfasst,
wobei das Verfahren (200, 300, 400) mittels eines Schlüssels (30) durchgeführt wird,
wobei der Schlüssel (30) gegenständlich ausgebildet ist,
wobei der Schlüssel (30) ausgebildet ist, mit der Sperrvorrichtung (40) elektronisch über eine erste Kommunikationsverbindung zu kommunizieren, wobei der Schlüssel (30) ausgebildet ist, über eine drahtlose zweite Kommunikationsverbindung mit einem Gerät (20) zu kommunizieren, wobei das Gerät (20) ausgebildet ist, mit einer Recheneinheit (10) über eine dritte Kommunikationsverbindung zu kommunizieren, wobei das Verfahren (200, 300, 400) die folgenden Schritte umfasst:
a) Der Schlüssel (30) empfängt eine Befehlsnachricht (50) mit einem Befehl (60) zur Änderung der Konfiguration der Sperrvorrichtung (40) von der Recheneinheit (10) über das Gerät (20), wobei das Empfangen der Befehlsnachricht (50) nur erfolgt, wenn der Schlüssel (30) zuvor mittels der Recheneinheit zum Empfang der Befehlsnachricht (50) anhand von zumindest einem in der Recheneinheit (10) hinterlegten Kriterium ausgewählt worden ist,
b) Der Schlüssel (30) befiehlt der Sperrvorrichtung (40) die Durchführung der Konfigurationsänderung (61), wenn der Schlüssel (30) und die Sperrvorrichtung (40) elektronisch in Kommunikationsverbindung stehen.

## Beschreibung

Die vorliegende Erfindung betrifft ein Verfahren zum Ändern einer Konfiguration einer elektro-mechanischen Sperrvorrichtung nach einer Inbetriebnahme der Sperrvorrichtung. Bei der Änderung der Konfiguration der Sperrvorrichtung handelt es sich insbesondere um ein Firmware Update der Sperrvorrichtung oder um eine Dekommissionierung der Sperrvorrichtung. Die vorliegende Erfindung betrifft des Weiteren einen Schlüssel zur Durchführung des erfindungsgemäßen Verfahrens, eine Sperreinheit mit einem erfindungsgemäßen Schlüssel und der Sperrvorrichtung, ein Schließsystem sowie ein Sicherheitssystem mit mehreren Schließsystemen.

EP 2 821 970 A1 offenbart ein Schließsystem, um Zugriffsrechte für einen Schließzylinder upzudaten. Hierbei wird von einer entfernten Recheneinheit über ein mobiles Gerät an einen physikalischen Schlüssel Informationen zum Updaten der Sperrvorrichtung gesendet. Hierbei nimmt das Mobilgerät eine aktive Rolle ein, indem zum Beispiel eine Gültigkeitsdauer eines Schlüssels mittels des mobilen Geräts verlängert werden kann. Da ein mobiles Gerät anfällig für Manipulationen ist, kann im Falle einer Manipulation die Sicherheit des Schließsystems gefährdet sein.

WO2024/083878 A1 offenbart ebenfalls ein Schließsystem, mit dessen Hilfe eine Sperrvorrichtung in Betrieb genommen werden kann. Nicht offenbart ist, wie das Schließsystem nach der Inbetriebnahme Konfigurationsänderungen durchführen kann.

Es ist die Aufgabe der vorliegenden Erfindung, ein Verfahren, einen Schlüssel, eine Sperreinheit, ein Schließsystem und ein Sicherheitssystem zur Verfügung zu stellen, mit dem auf besonders sichere Weise Konfigurationsänderungen durchgeführt werden können.

Die Lösung der Aufgabe erfolgt durch die Merkmale der unabhängigen Ansprüche. Die abhängigen Ansprüche haben bevorzugte Ausgestaltungen der Erfindung zum Gegenstand. Merkmale und Details, die in Zusammenhang mit dem erfindungsgemäßen Verfahren beschrieben sind, gelten dabei auch in Zusammenhang mit dem erfindungsgemäßen Schlüssel, mit der erfindungsgemäßen Sperreinheit, mit dem erfindungsgemäßen Schließsystem und mit dem erfindungsgemäßen Sicherheitssystem und umgekehrt. Insbesondere ist ein Verfahren, das mit einem Schlüssel nach einem der Ansprüche 7 bis 12 oder mit einem Schließsystem nach Anspruch 15 durchführbar ist, und/oder ein Schlüssel, eine Sperreinheit beziehungsweise Schließsystem, mit dem ein Verfahren nach einem der Ansprüche 1 bis 6 durchführbar ist, unter Schutz gestellt.

Erfindungsgemäß ist vorgesehen, dass das Verfahren mittels eines Schlüssels durchgeführt wird, wobei der Schlüssel gegenständlich ausgebildet ist, wobei der Schlüssel ausgebildet ist, mit der Sperrvorrichtung elektronisch über eine erste Kommunikationsverbindung zu kommunizieren, wobei der Schlüssel ausgebildet ist, über eine zweite Kommunikationsverbindung mit einem Gerät zu kommunizieren, wobei das Gerät ausgebildet ist, mit einer Recheneinheit über eine dritte Kommunikaionsverbindung zu kommunizieren, wobei das Verfahren die folgenden Schritte umfasst:
a) Der Schlüssel empfängt eine Befehlsnachricht mit einem Befehl zur Änderung der Konfiguration der Sperrvorrichtung von der Recheneinheit über das Gerät, wobei das Empfangen der Befehlsnachricht nur erfolgt, wenn der Schlüssel zuvor mittels der Recheneinheit zum Empfang der Befehlsnachricht anhand von zumindest einem in der Recheneinheit hinterlegten Kriterium ausgewählt worden ist,
b) Der Schlüssel befiehlt der Sperrvorrichtung, die Konfigurationsänderung durchzuführen, wenn der Schlüssel und die Sperrvorrichtung elektronisch in Kommunikationsverbindung stehen.

Entsprechend ist ein erfindungsgemäßer gegenständlicher Schlüssel ausgebildet, mit einer Sperrvorrichtung über eine erste Kommunikationsverbindung elektronisch zu kommunizieren und wobei der Schlüssel ausgebildet ist, über eine zweite Kommunikationsverbindung mit einem, insbesondere mobilen, Gerät zu kommunizieren,
wobei der Schlüssel eine Schlüssel-ID umfasst,
wobei der Schlüssel ausgebildet ist, die Verfahrensschritte a) und b) durchzuführen. Somit ist der Schlüssel ausgebildet die folgenden Verfahrensschritte nacheinander durchzuführen:
   a) Der Schlüssel empfängt eine Befehlsnachricht mit einem Befehl zur Änderung der Konfiguration der Sperrvorrichtung von der Recheneinheit über das Gerät, wobei das Empfangen der Befehlsnachricht nur erfolgt, wenn der Schlüssel zuvor mittels der Recheneinheit zum Empfang der Befehlsnachricht anhand von zumindest einem in der Recheneinheit hinterlegten Kriterium ausgewählt worden ist,
   b) Der Schlüssel befiehlt der Sperrvorrichtung, die Konfigurationsänderung durchzuführen, wenn der Schlüssel und die Sperrvorrichtung elektronisch in Kommunikationsverbindung stehen.

Bei der Änderung der Konfiguration handelt es sich um eine Wartung der Sperrvorrichtung. Dieses kann auch als "Maintenance" bezeichnet werden. Somit handelt es sich um eine Änderung der Konfiguration, die sich auf die Funktion der Sperrvorrichtung als solche bezieht. Somit bezieht sich die Änderung der Konfiguration nicht auf einzelne Zutrittsberechtigungen oder auf ein Update einer Whitelist oder Blacklist, die in der Sperrvorrichtung gespeichert sein könnte.

Bevorzugt handelt es sich um eine digitale Konfigurationsänderung der Sperrvorrichtung.

Bei der Änderung der Konfiguration der Sperrvorrichtung handelt es sich z. B. um ein Firmware Update der Sperrvorrichtung oder um eine Dekommissionierung der Sperrvorrichtung. Zusätzlich oder alternativ kann es sich bei der Änderung der Konfiguration der Sperrvorrichtung um Änderung einer in der Sperrvorrichtung hinterlegten kryptographischen Information handeln.

Die Erfindung hat den Vorteil, dass die Entscheidung, ob eine Änderung der elektronischen Konfiguration der Sperrvorrichtung erfolgt, mit Hilfe der Recheneinheit, insbesondere ausschließlich mit Hilfe der Recheneinheit, getroffen wird. Ebenfalls wird mit Hilfe der Recheneinheit entschieden, welcher Schlüssel des Sicherheitssystems der Sperrvorrichtung die Änderung der Konfiguration befehlen soll. Es ist somit nur über die Recheneinheit möglich, eine Änderung der Konfiguration der Sperrvorrichtung zu erreichen. Hierbei wird zudem ein besonders sicherer Weg gewählt, die Änderung der Konfiguration der Sperrvorrichtung umzusetzen. Dabei dient das Gerät lediglich als Kommunikationshilfe, um den Befehl von der Recheneinheit an den Schlüssel zu übertragen, oder eventuell zusätzlich für eine Sicherheitsabfrage oder eine Anfrage an die Recheneinheit. Bei dem gegenständlichen Schlüssel (im Gegensatz zu üblichen Geräten wie Mobiltelefonen) handelt es sich um eine Vorrichtung, die nur innerhalb des Schließsystems verwendet wird und daher besonders sicher ausgestaltet werden kann. Der mobile Schlüssel kann von einem Schlüsselinhaber zu der Sperrvorrichtung transportiert werden, um die Konfigurationsänderung der Sperrvorrichtung durchzuführen. Hierdurch wird der sichere Kommunikationsweg von der häufig weit entfernt angeordneten Recheneinheit bis zur Sperrvorrichtung aufgespannt. Nach der Initiierung der Konfigurationsänderung durch die Recheneinheit läuft das Verfahren dann weitgehend oder vollständig automatisiert ab.

Der Schlüssel umfasst bevorzugt einen Schlüsselschaft. Der Schlüsselschaft ist in die Sperrvorrichtung, bevorzugt in einen Schlüsselkanal der Sperrvorrichtung, einsteckbar. Der Schlüssel samt Schlüsselschaft ist vorzugsweise so ausgebildet, dass mit dem Schlüssel über den Schlüsselschaft ein Drehmoment auf die Sperrvorrichtung übertragen werden kann. Die mechanische Bewegung der Sperrvorrichtung erfolgt somit vorzugsweise mit dem Schlüssel.

Es ist bevorzugt vorgesehen, dass der Schlüssel, insbesondere über den Schlüsselschaft, eine elektrische Verbindung zur Sperrvorrichtung herstellt. Die Verbindung kann drahtlos oder drahtgebunden sein. Der Schlüssel und die Sperrvorrichtung umfassen hierzu korrespondierende Übertragungsvorrichtungen. "Drahtgebunden" (auch als nicht drahtlos bezeichnet) bedeutet, dass die Verbindung über zumindest einen beliebigen Leiter im Schlüssel erfolgt, der elektrisch leitend mit einer Sperrvorrichtungselektronik in Kontakt bringbar ist. Der Schlüssel und die Sperrvorrichtung können hierzu entsprechende miteinander korrespondierende elektrische Kontakte als Übertragungsvorrichtungen umfassen.

Die Verbindung kann zur Übertragung von digitalen Daten dienen. Somit kann die Verbindung der ersten Kommunikationsverbindung entsprechen. Durch die elektrische Verbindung ist es möglich, digitale Daten, insbesondere nicht drahtlos, zwischen Schlüssel und Sperrvorrichtung auszutauschen. Somit ist der Schlüssel ausgebildet mit der Sperrvorrichtung elektronisch zu kommunizieren. Hierzu ist es insbesondere vorgesehen, dass der Schlüssel in einen Schlüsselkanal der Sperrvorrichtung eingesteckt ist. Zusätzlich ist es durch die Übertragungsvorrichtungen möglich, elektrische Energie (auch als elektrischer Strom bezeichnet) vom Schlüssel auf die Sperrvorrichtung zu übertragen.

Der Schlüssel umfasst eine Elektronikvorrichtung. Die Elektronikvorrichtung kann einen Prozessor und/oder einen elektronischen Speicher umfassen. In der Elektronikvorrichtung kann die Schlüssel-ID des Schlüssels gespeichert sein. Die Schlüssel-ID bezeichnet eine eindeutige elektronische Kennung des Schlüssels, wie zum Beispiel eine Seriennummer.

Bei der elektro-mechanischen Sperrvorrichtung handelt es sich vorzugsweise um einen Schließzylinder, insbesondere einen Doppel- oder Halbzylinder, einen Möbelzylinder oder ein Vorhängeschloss oder eine ähnliche Vorrichtung. Die als Schließzylinder ausgebildete elektro-mechanische Sperrvorrichtung kann in ein Schloss (beispielsweise ein Einsteckschloss) an einer Tür als ein mögliches Verschlusselement eingesetzt werden. Das Vorhängeschloss kann z. B. an einer Tür angeordnet werden. Die Anordnung der Sperrvorrichtung ist an oder in verschiedenen Verschlusselementen, z. B. an oder in Toren, Schubladen, Schranken, etc. möglich. Die Sperrvorrichtung umfasst vorzugsweise einen elektro-mechanischen Aktuator und einen Mitnehmer. Der elektro-mechanische Aktuator kann von der Sperrvorrichtungselektronik der Sperrvorrichtung angesteuert werden, um den Mitnehmer von einem nicht-drehbaren in einen drehbaren Zustand zu überführen. Die Sperrvorrichtungselektronik kann einen Prozessor und/oder einen elektronischen Speicher umfassen.

Bevorzugt steuert die Sperrvorrichtung den Aktuator im Betrieb nur im Falle einer vorliegenden Zutrittsberechtigung an. Hierbei ist die Zutrittsberechtigung eine digitale Information, die in dem Schlüssel und/oder in der Sperrvorrichtung überprüft wird, bevor die Sperrvorrichtung den Aktuator aktiviert. Bevorzugt ist die Zutrittsberechtigung in dem Speicher des Schlüssels gespeichert.

Bevorzugt ist der Schlüssel frei von einer mechanischen Codierung. Somit wird in dem Schlüssel und/oder in der Sperrvorrichtung nur elektronisch, insbesondere anhand der Zutrittsberechtigung, überprüft, ob der Aktuator zu aktivieren ist. Somit handelt es sich bei dem Schlüssel bevorzugt um einen elektronischen Schüssel.

Die Sperrvorrichtung kann eine Sperrvorrichtungs-ID umfassen. Die Sperrvorrichtungs-ID bezeichnet eine eindeutige elektronische Kennung der Sperrvorrichtung, wie zum Beispiel eine Seriennummer. Die Sperrvorrichtungs-ID ist vorzugsweise in dem Speicher der Sperrvorrichtung hinterlegt.

Bei dem Gerät handelt es sich vorzugsweise um ein mobiles Gerät, insbesondere Smartphone, Tablet oder Laptop. Alternativ kann es sich bei dem Gerät auch um ein Terminal handeln, das im oder am Gebäude, beispielsweise an der Wand, befestigt ist und zur Raum- und/oder Gebäudesteuerung eingesetzt wird. Im Falle eines mobilen Geräts, gehört das Gerät bevorzugt genau einem Schlüsselinhaber. Vorzugsweise ist vorgesehen, dass das Gerät eine Verbindung zum Internet und/oder zu einem Telekommunikationsnetz aufbauen kann. Bevorzugt kann das Gerät über das Internet oder das Telekommunikationsnetz als dritte Kommunikationsverbindung mit der Recheneinheit kommunizieren. Hierzu können das Gerät und die Recheneinheit entsprechende Sende- und Empfangseinheiten umfassen.

Die Recheneinheit kann sich an beliebiger Stelle befinden. Insbesondere ist vorgesehen, dass das Gerät drahtlos, insbesondere über das Internet oder ein Telekommunikationsnetz, mit der Recheneinheit kommuniziert. Die Recheneinheit kann beispielsweise ein Server sein. Der Server kann auch virtuell, insbesondere als Cloud-Server oder als virtueller Bereich eines Cloud-Servers, bereitgestellt werden. Insbesondere ist in der Recheneinheit eine Datenbank hinterlegt. Die Recheneinheit umfasst somit zumindest einen elektronischen Speicher. In dem elektronischen Speicher ist bevorzugt eine Information darüber gespeichert, welcher mindestens eine Schlüssel zum Ausführen des Befehls zum Ändern der elektronischen Konfiguration der Sperrvorrichtung ausgewählt worden ist. Die Recheneinheit kann zumindest einen Prozessor umfassen. Die Recheneinheit kann eine Ein- und Ausgabevorrichtung umfassen, mit der zum Beispiel ein Administrator die Recheneinheit bedienen kann.

In der Recheneinheit kann eine digitale Repräsentation des Schlüssels und/oder eine digitale Repräsentation der Sperrvorrichtung hinterlegt sein. Der Begriff wird digitale Repräsentation bezieht sich auf eine virtuelle Repräsentation des Schlüssels beziehungsweise der Sperrvorrichtung, die in der Recheneinheit elektronisch gespeichert ist. Die digitale Repräsentation kann Informationen über den physischen Schlüssel beziehungsweise die physische Sperrvorrichtung enthalten. Die Information, dass der Schlüssel zum Ausführen des Befehls zum Ändern der elektronischen Konfiguration der Sperrvorrichtung ausgewählt worden ist, kann in der digitale Repräsentation des Schlüssels gespeichert sein.

Vorzugsweise weist das Gerät Eingabemittel auf; beispielsweise eine Tastatur und/oder einen Touchscreen. Weiter bevorzugt weist das Gerät Ausgabemittel auf; beispielweise einen Bildschirm, insbesondere einen Touchscreen, und/oder einen Lautsprecher. Das Gerät umfasst bevorzugt eine Elektronik. Die Elektronik dient insbesondere dazu, um Eingaben in das Eingabemittel zu verarbeiten und/oder eine Nachricht auf dem Ausgabemittel auszugeben und/oder mit der Recheneinheit und mit dem Schlüssel zu kommunizieren. Die Elektronik kann einen Speicher umfassen.

Es ist vorgesehen, dass das Gerät über eine insbesondere drahtlose Kommunikationsverbindung, wie z. B. NFC, Bluetooth Low Energy oder Ultra Wide Band, mit dem Sperrvorrichtungselement kommunizieren kann. Die zweite Kommunikationsverbindung ist somit bevorzugt als drahtlose Nahbereichskommunikation ausbildet. Hierzu können das Gerät und der Schlüssel entsprechende Sende- und Empfangsvorrichtungen umfassen. Der Empfang der Befehlsnachricht in Schritt a) erfolgt damit über die zweite und die dritte Kommunikationsverbindung. Bevorzugt ist es nicht notwendig, dass zeitgleich die zweite und die dritte Kommunikationsverbindung aufgebaut sind. Vielmehr kann zunächst das Gerät die Befehlsnachricht zwischenspeichern.

Bevorzugt sind die erste Kommunikationsverbindung, die zweite Kommunikationsverbindung und die dritte Kommunikationsverbindung bidirektional ausgebildet.

Es kann sein, dass Aufbau der zweiten Kommunikationsverbindung zwischen dem Gerät und dem Schlüssel eine Handlung am Schlüssel erfordert. Der Schlüssel kann z. B. einen Taster umfassen, wobei eine Betätigung des Tasters zum Kommunikationsaufbau über die drahtlosen zweite Kommunikationsverbindung benötigt wird.

Ein Transferieren bzw. Transferiert Werden von elektronischen bzw. digitalen Daten umfasst hierbei ein Datenübertrag nach dem Push oder Pull-Prinzip oder Polling. Ein Empfang von Daten umfasst dabei das Transferieren von der Empfängerseite.

Der Begriff "Firmware-Update" bezieht sich insbesondere auf ein Verfahren, bei dem die in der Sperrvorrichtung gespeicherte Firmware durch eine neuere Firmwareversion ersetzt oder aktualisiert wird. Die Firmware ist eine spezielle Art von Software, die in die Hardware der Sperrvorrichtung eingebettet ist und dessen Funktionen steuert.

Der Begriff "Dekommissionierung" bezieht sich insbesondere auf ein Verfahren, an dessen Abschluss die Sperrvorrichtung keine sensiblen Daten des Schließsystems, in dem die Sperrvorrichtung eingesetzt worden ist, mehr enthält.

Innerhalb des Schließsystems befinden sich mehrere der Sperrvorrichtungen. Darüber hinaus sieht das Schließsystem ein bestimmtes Zutrittsberechtigungskonzept vor. Beispielsweise können dem Schließsystems mehrere Zutrittsberechtigte zugeordnet sein, wobei jedem Zutrittsberechtigten ein oder mehrere der Sperrvorrichtungen als zutrittsberechtigt zugeordnet sind.

Unter einer Zuordnung wird im Rahmen dieser Offenbarung insbesondere eine logische Zuordnung verstanden.

Die Zutrittsberechtigten können in Berechtigungsgruppen unterteilt sein. Beispielsweise kann das Schließsystem ein Mehrparteienhaus betreffen. Eine Berechtigungsgruppe kann für den Hausmeister gedacht sein, der alle Schließvorrichtungen schließen darf; mit Ausnahme der Schließvorrichtungen an den einzelnen Wohnungen. Eine andere Berechtigungsgruppe kann für die Wohnungsbesitzer vorgesehen sein, die beispielsweise die Schließvorrichtungen an der Hauseingangstür und der eigenen Wohnung schließen dürfen.

In einem alternativen Beispiel kann das Schließsystem eine kritische Infrastruktur betreffen. Eine Berechtigungsgruppe kann Sperrvorrichtungen, die einen physischen Bereich mit einer Sicherheitsstufe oder ein Infrastrukturgerät mit einer Sicherheitsstufe sichern, entsperren. Eine andere Berechtigungsgruppe hingegen darf diese Sperrvorrichtungen nicht entsperren, sondern nur Sperrvorrichtungen, die nicht einen Bereich oder ein Infrastrukturgerät mit der Sicherheitsstufe sichern, entsperren.

Bevorzugt ist vorgesehen, dass das Schließsystem mehrere Sperrvorrichtungen umfasst, die einem Schließsystemeigentümer, z. B. einer Wohnungsbaugesellschaft, einem kritische Infrastrukturbetreiber, Facility Manager oder Wohnbauverwalter, zugeordnet sind, insbesondere gehören.

Bevorzugt ist ein Schließsystem zusätzlich oder alternativ dadurch charakterisiert, dass das Schließsystem zumindest eine Liste mit gesperrten Zutrittsberechtigungen und/oder mit gesperrten Schlüsseln, die als Blacklist bezeichnet wird, umfasst. Die gesperrten Zutrittsberechtigungen und/oder die gesperrten Schlüssel können eine oder mehrere Sperrvorrichtungen des Schließsystems betreffen. Die zumindest eine Blacklist ist bevorzugt auf ein einziges Schließsystem beschränkt. Anders ausgedrückt unterscheiden sich verschiedene Schließsysteme jeweils durch Blacklisten.

Das Schließsystem kann zusätzlich oder alternativ dadurch charakterisiert werden, dass dem Schließsystem eine eigene Verschlüsselungsinformation, z. B. ein eigener Verschlüsselungsschlüssel und/oder ein eigener Verschlüsselungsalgorithmus, innewohnt. Die Verschlüsselungsinformation kann auch als kryptographische Information und/oder der Verschlüsselungsschlüssel als kryptographischer Schlüssel bezeichnet werden. Somit unterscheiden sich verschiedene Schließsysteme bevorzugt durch die Verschlüsselungsinformationen.

Die Dekommissionierung der Sperrvorrichtung kann ein Zurücksetzen auf Werkseinstellungen umfassen. Insbesondere kann vorgesehen sein, dass die Dekommissionierung der Sperrvorrichtung das Löschen der kryptographische Information des Schließsystems in der Sperrvorrichtung beinhaltet. Bevorzugt wird hier durch eine kryptographische Information, die bei der Herstellung der Sperrvorrichtung in der Sperrvorrichtung gespeichert ist, aktiviert. Hierdurch kann der elektromechanische Aktuator der Sperrvorrichtung von jedem mechanisch passenden Schlüssel desselben Herstellers oder von jedem mechanisch passenden Schlüssel des Sicherheitssystems aktiviert werden.

Am Ende der Dekommissionierung ist die Sperrvorrichtung bezogen auf das Schließsystem deaktiviert. Die Dekommissionierung der Sperrvorrichtung kann sicherstellen, dass die Sperrvorrichtung in einem anderen Schließsystem wiederverwendet werden kann, sofern die Sperrvorrichtung als solche funktionsfähig ist. Die Dekommissionierung der Sperrvorrichtung kann eine Deaktivierung der digitalen Repräsentation der Sperrvorrichtung mit der Sperrvorrichtungs-ID aus dem Schließsystem umfassen. Im Zuge der Dekommissionierung kann eine digitale Information zur Verbindung zu dem digitalen Repräsentation der Sperrvorrichtung und/oder eine digitale Information zur ausschließlichen Verwendung der Sperrvorrichtung in einem Schließsystem in der Sperrvorrichtung deaktiviert oder gelöscht werden.

Optional kann die Dekommissionierung der Sperrvorrichtung eine physische Entfernung der Sperrvorrichtung am Einbauort umfassen.

Die Befehlsnachricht, die der Schlüssel in Schritt a) empfängt, ist eine digitale Nachricht. Die Befehlsnachricht ist insbesondere von der Recheneinheit erzeugt worden. Die Befehlsnachricht umfasst digitale Informationen, die es dem Schlüssel ermöglicht, der korrekten Sperrvorrichtung die korrekte Konfigurationsänderung zu befehlen. Der Befehl ist ein Teil der Befehlsnachricht. Der Befehl umfasst bevorzugt digitale Informationen, die es dem Schlüssel ermöglicht, der korrekten Sperrvorrichtung die korrekte Konfigurationsänderung zu befehlen.

Zwingende Voraussetzung dafür, dass der Schlüssel die Befehlsnachricht empfängt, ist, dass in der Recheneinheit zumindest ein Kriterium digital gespeichert ist. Die Recheneinheit verwendet das Kriterium, damit zumindest ein, bevorzugt mehrere, Schlüssel ausgewählt werden können, die der Sperrvorrichtung die Konfigurationsänderung befehlen sollen und die somit Empfänger der Befehlsnachricht sind. Beispielsweise ist ein Kriterium die Art der Konfigurationsänderung. Da ein Firmware Update eine Sicherheitslücke schließt, hingegen eine Dekommissionierung einer Sperrvorrichtung ein Sicherheitsrisiko darstellt, können mehr Schlüssel in dem Schießsystem erlaubt sein, ein Firmware Update durchzuführen als eine Dekommissionierung. Insbesondere können z. B. alle Schlüssel des Schließsystems ausgewählt werden, ein Firmware Update durchzuführen. Ein zusätzliches oder alternatives Kriterium kann die Zugehörigkeit zum Schließsystem darstellen.

Der Verfahrensschritt b), in dem der Schlüssel der Sperrvorrichtung die Konfigurationsänderung befiehlt, kann von zumindest einer Bedingung abhängen. Beispielsweise müssen sich die Sperrvorrichtung und der Schlüssel zunächst gegenseitig verifizieren.

Somit kann vorgesehen sein, dass die Sperrvorrichtung und der Schlüssel sich vor dem Ändern der elektronischen Konfiguration, insbesondere durch eine kryptographische Information des Schließsystems, verifizieren.

Nach dem Verfahrensschritt b) führt die Sperrvorrichtung den Befehl aus. Es kann vorgesehen sein, dass die Sperrvorrichtung den Befehl nur ausführt, wenn zumindest ein Prüfschritt vorher erfolgreich durchgeführt wurde. Beispielsweise wird überprüft, ob der Befehl nicht veraltet ist. Zusätzlich oder alternativ kann überprüft werden, ob der Schlüssel, der den Befehl transferiert, auf der Blacklist, die in der Sperrvorrichtung gespeichert ist, aufgeführt ist.

Das "Befehlen" in Schritt b) kann beinhalten, dass der Schlüssel den empfangenen, digitalen Befehl an die Sperrvorrichtung transferiert. Der Schlüssel kann den Befehl vor dem Transferieren modifizieren. Beispielsweise kann der Schlüssel die Verschlüsselung des Befehls verändern. Beispielsweise kann der Schlüssel eine Information in dem Befehl weglassen oder ergänzen. Somit kann der Schlüssel vor dem Transfer zumindest eine digitale Schlüssel-Befehlsnachricht generieren, mit der der Schlüssel der Sperrvorrichtung die Durchführung der Konfigurationsänderung befehlen kann. Im Folgenden wird vereinfachend der Begriff eine Schlüssel-Befehlsnachricht verwendet, auch wenn es sich hierbei um mehrere digitale Nachrichten handeln kann.

Wie bereits erwähnt, ist das Auswählen des Schlüssels in der Recheneinheit und sicherer Transfer des Befehls zu dem schließsystemeigenen Schlüssel erfindungswesentlich.

Die korrekte Auswahl des Schlüssels kann sich darin widerspiegeln, dass der Befehl in der Befehlsnachricht enthalten ist, die die Schlüssel ID des Schlüssels umfasst. Der sichere Transfer des Befehls zu dem Schlüssel kann sich darin widerspiegeln, dass der Befehl von dem Gerät nicht lesbar ist. Insbesondere ist der Befehl derart verschlüsselt, dass das Gerät den Befehl nicht lesen kann.

Eine zusätzliche oder alternative Formulierung des Schritts a) in dem unabhängigen Verfahrensanspruch und dem unabhängigen auf den Schlüssel gerichteten Anspruch kann deswegen auch, wie folgt, formuliert werden:
a) Der Schlüssel empfängt eine Befehlsnachricht mit einem Befehl zur Änderung der elektronischen Konfiguration der Sperrvorrichtung, insbesondere von der Recheneinheit über das Gerät,
wobei die Befehlsnachricht den Befehl umfasst, wobei die Befehlsnachricht die Schlüssel-ID des Schlüssels umfasst, wobei der Befehl von dem Gerät nicht lesbar ist.

Bevorzugt ist jeder Schlüssel genau einem Schließsystem zugeordnet.

Jeder Schlüssel des Schließsystems ist bevorzugt genau einem Benutzer zugeordnet, der als Schlüsselinhaber bezeichnet wird. In einem Ausführungsbeispiel der Erfindung ist auch jedem Schlüsselinhaber nur genau ein Schlüssel zugeordnet. In einem alternativen Ausführungsbeispiel der Erfindung, können mehrere Schlüssel einem Schlüsselinhaber zugeordnet sein. Sind mehrere Schlüssel einem Schlüsselinhaber zugeordnet, so gehört bevorzugt jeder der mehreren Schlüssel zu jeweils einem anderen Schließsystem.

Es kann vorgesehen sein, dass in der Recheneinheit eine Assoziierung eines Kennzeichens eines Schlüsselinhabers des Schlüssels mit der digitalen Repräsentation des Schlüssels hinterlegt ist. Zusätzlich oder alternativ kann vorgesehen sein, dass in der Recheneinheit eine Assoziierung des eines Kennzeichens des Schlüsselinhabers des Schlüssels mit der Schlüssel-ID des Schlüssels hinterlegt ist. Unter einer Assoziierung kann man auch eine digitale Verknüpfung oder digitale Zuweisung des Kennzeichens des Schlüsselinhabers zu der digitalen Repräsentation des Schlüssels und/oder der Schlüssel-ID verstehen. Unter einem Kennzeichen eines Schlüsselinhabers ist z. B. einen Namen oder eine Schlüsselinhaber-ID zu verstehen.

Vorzugsweise ist vorgesehen, dass das Verfahren den folgenden Schritt umfasst:
Ermöglichen der Auswahl des Schlüssels als Empfänger der Befehlsnachricht in Abhängigkeit von einer Berechtigungsrolle des Schlüsselinhabers als hinterlegtes Kriterium.

Der Begriff Berechtigungsrolle bezieht sich dabei auf eine Art der Berechtigung, die einem Schlüsselinhaber in einem Schließsystem zugewiesen sind. Die Berechtigungsrolle kann bestimmen, welche Aktionen der Schlüsselinhaber mit dem Schlüssel durchführen darf.

Beispielsweise kann eine Berechtigungsrolle einem Zutrittsberechtigten entsprechen. Der Zutrittsberechtigte kann den Schlüssel verwenden, um den Aktuator zu aktivieren, um hierdurch Zutritt zu einem Raum zu erhalten. Eine andere Berechtigungsrolle kann einem Kommissionierer entsprechen. Der Kommissionierer kann Sperrvorrichtungen dekommissionieren und kommissionieren (in-Betrieb-nehmen).

Eine weitere Berechtigungsrolle kann optional einem Firmware-Installateur entsprechen. Der Firmware-Installateur kann die Firmware der Sperrvorrichtung updaten. Es ist aber auch denkbar, dass der Firmware-Installateur keine eigene Berechtigungsrolle umfasst. Beispielsweise kann vorgesehen sein, dass jeder Schlüsselinhaber Firmware der Sperrvorrichtung updaten darf. Alternativ kann es vorgesehen sein, dass nur der Kommissionierer Firmware der Sperrvorrichtung updaten darf.

Ein Kommissionierer und ggf. ein Firmware-Installateur müssen keine Zutrittsberechtigungen besitzen. Ein Kommissionierer darf aber Zutrittsberechtigungen besitzen.

Die Berechtigungsrollen "Zutrittsberechtigter"; "Kommissionierer" und ggf. "Firmware-Installateur" sind Berechtigungsrollen von Schlüsselinhabern, die ihre Schlüssel mit den Sperrvorrichtungen des Schließsystems interagieren lassen.

Das Schließsystem kann zumindest eine Benutzerrolle für administrative Tätigkeiten vorsehen. Eine Benutzerrolle kann einem Administrator entsprechen. Der Administrator darf das Transferieren eines Befehls von der Recheneinheit an den Schlüssel initiieren. Der Administrator darf Benutzer, Schlüssel und/oder Sperrvorrichtungen in der Recheneinheit digital anlegen. Der Administrator darf Schlüsselinhabern Berechtigungsrollen zuweisen. Der Administrator darf Zutrittsberechtigungen vergeben.

Eine weitere Benutzerrolle kann einem Firmware-Updater entsprechen. Der Firmware-Updater kann z. B. ein Servicemitarbeiter der Herstellerfirma sein, dessen einziges Recht das Ausrollen eines Firmware-Updates entspricht. Hierbei kann der Firmware-Updater z. B. die Sperrvorrichtungen, die ein Firmware-Update benötigen, selektieren.

Eine weitere, optionale Berechtigungs- und/oder Benutzerrolle kann einem Schließsystemeigentümer zugeordnet werden. Der Schließsystemeigentümer kann z. B. einen Administrator dem Schließsystem hinzufügen.

Vorzugsweise ist vorgesehen, dass die Berechtigungsrolle zur Durchführung einer Dekommissionierung mehr Rechte als die Berechtigungsrolle zur Durchführung eines Firmware-Update ausgebildet ist. Das heißt insbesondere, ein Kommissionierer hat mehr Rechte als ein Zutrittsberechtigter oder ggf. ein Firmware-Installateur. So darf ein Zutrittsberechtigter keine Kommissionierungen oder Dekommissionierungen von Sperrvorrichtungen vornehmen.

Bevorzugt ist vorgesehen, dass die Schlüsselinhaber unabhängig von ihrer Berechtigungsrolle jeweils den gleich aufgebauten Schlüssel besitzen. Das heißt, dass die Schlüssel der Schlüsselinhaber mit unterschiedlichen Berechtigungsrollen denselben mechanischen Aufbau besitzen. Es ist alleine von der in der Recheneinheit hinterlegten Berechtigungsrolle des Schlüsselinhabers abhängig, welche Befehle der Schlüssel empfangen darf bzw. welche Befehle die Recheneinheit an den Schlüssel transferiert.

Bevorzugt ist in der Recheneinheit eine digitale Assoziierung des Kennzeichens des Schlüsselinhabers mit einer Berechtigungsrolle des Schlüsselinhabers elektronisch hinterlegt.

Der Verfahrensschritt des Ermöglichen der Auswahl des Schlüssels in Abhängigkeit von der Berechtigungsrolle wird vorzugsweise durch die Recheneinheit durchgeführt. Ermöglichen bedeutet hierbei, dass die Recheneinheit automatisch prüft, ob ein Schlüssel die elektronische Konfiguration der Sperrvorrichtung ändern darf oder nicht. Beispielsweise ist der Recheneinheit bekannt, welche Sperrvorrichtung welcher Konfigurationsänderung unterzogen werden soll. Beispielsweise hat ein Administrator zumindest einen Schlüssel ausgewählt, der den Befehl zur Änderung der elektronischen Konfiguration der Sperrvorrichtung erhalten soll. Die Recheneinheit kann nun den von dem Administrator ausgewählten Schlüssel überprüfen, ob der dazugehörige Schlüsselinhaber der erforderlichen Berechtigungsrolle entspricht. Da die Schlüssel jeweils genau einem Schlüsselinhaber zugeordnet sind, kann der Administrator anstelle des Schlüssels den Schlüsselinhaber auswählen, der die Konfigurationsänderung der Sperrvorrichtung durchführen soll, und die Recheneinheit überprüft, ob der Schlüsselinhaber dafür der erforderlichen Berechtigungsrolle entspricht. Ergibt die Überprüfung, dass der Schlüsselinhaber bzw. der Schlüssel nicht berechtigt sind, so generiert die Recheineinheit keine Befehlsnachricht für den Schlüssel. Somit kann die Recheneinheit die Auswahl der Schlüssel zum Empfang der Befehlsnachricht limitieren. Alternativ kann die Recheneinheit dem Administrator nur die Schlüssel oder zugeordnete Schlüsselinhaber mit der passenden Berechtigungsrolle zur Auswahl auf dem Ausgabemittel anzeigen. Auch hierdurch kann eine Limitierung gegeben sein.

Es ist denkbar das das Verfahren den folgenden Schritt umfasst:
automatisiertes Vorschlagen oder automatisiertes Durchführen der Auswahl des zumindest einen Schlüssel in Abhängigkeit von der Berechtigungsrolle des Schlüsselinhabers.

Der Verfahrensschritt wird bevorzugt von der Recheneinheit durchgeführt. Somit kann die Recheneinheit nicht nur die Auswahl des Schlüssels in Abhängigkeit von der Berechtigungsrolle ermöglichen, sondern eine aktivere Rolle spielen, nämlich aktiv, insbesondere einem Administrator, zumindest einen Schlüssel oder einen Schlüsselinhaber mit der passenden Berechtigungsrolle vorschlagen. Dem Vorschlag kann dann, insbesondere vom Administrator, zugestimmt oder der Vorschlag kann abgelehnt werden. In einer weiter gehenden Automatisierung kann die Recheneinheit den zumindest einen Schlüssel, der der Sperrvorrichtung die Konfigurationsänderung befehlen soll, vollständig selbst durchführen.

Der Vorschlag oder die selbständige Auswahl kann die Recheneinheit optional aufgrund weiterer Kriterien treffen. Hierzu kann der Recheneinheit beispielsweise ein Arbeitsplan oder ein Aufenthaltsort des Schlüsselinhabers berücksichtigen.

Es kann sein, dass auf dem Gerät eine Applikation, d.h. eine Softwareanwendung, installiert ist. Die Applikation wird insbesondere benötigt, um den Befehl und oder die Befehlsnachricht von der Recheneinheit zu dem Schlüssel zu transferieren. Bei der Applikation handelt es sich insbesondere um eine mobile App.

Bevorzugt muss sich ein Schlüsselinhaber in der Applikation authentifizieren. Hierbei kann der Schlüsselinhaber z. B. ein Passwort oder einen Pin-Code eingeben oder sich biometrisch authentifizieren. Die Authentifizierung kann zusätzlich zu einer Authentifizierung, die zum Einloggen in das Gerät dient, vorgesehen sein.

Vorzugsweise ist vorgesehen, dass der Schlüssel den Befehl nur empfangen kann, wenn der Schlüsselinhaber sich in einer Applikation auf dem Gerät authentifiziert hat. Insbesondere muss der Schlüsselinhaber sich in der Applikation authentifiziert haben und die Applikation geöffnet sein und zeitgleich der Schlüssel und das Gerät über die zweite Kommunikationsverbindung kommunizieren. Hierdurch wird sichergestellt, dass die Schlüsselinhaber-Schlüsselzuordnung, die für die sichere Verfahren ausschlaggebend ist, auch vor Ort beim Gerät eingehalten wird. Dieses kann besonders bedeutsam sein, wenn zunächst der Befehl oder die Befehlsnachricht in dem Gerät gespeichert wird und erst nach Beenden der Kommunikationsverbindung zwischen der Recheneinheit und dem Gerät der Befehl beziehungsweise die Befehlsnachricht an den Schlüssel transferiert wird.

Bevorzugt ist vorgesehen, dass das Schließsystem, insbesondere die Recheneinheit, speichert, welcher Schlüsselinhaber sich authentifiziert hat, als der Schlüssel die Befehlsnachricht von dem Gerät empfangen hat. Insbesondere wird dieses in der digitalen Repräsentation des Schlüssels und/oder der Sperrvorrichtung, bevorzugt in der Repräsentation des Schlüssels, gespeichert.

Das Gerät kann eine Transfer-Information umfassen. Die Transfer-Information dient dazu, die Befehlsnachricht an das Gerät zu transferieren. Die Transfer-information kann z. B. einer IP-Adresse oder einer Mobilfunknummer des Gerätes entsprechen. Bevorzugt ist die Transfer-Information als dem Schlüsselinhaber und/oder dem Schlüssel zugeordnet in der Recheneinheit elektronisch gespeichert. Hierbei kann das Kennzeichen des Schlüsselinhabers und/oder die digitale Repräsentation des Schlüssels mit der Transfer-Information assoziiert hinterlegt sein. Es kann vorgesehen sein, dass die Recheneinheit die Befehlsnachricht nur an das zumindest eine Gerät transferiert, dessen zugeordneter Schlüsselinhaber bzw. Schlüssel ausgewählt worden sind, die Konfigurationsänderung der Sperrvorrichtung herbeizuführen. Somit wird die Befehlsnachricht nur an das Gerät desjenigen Schlüsselinhabers transferiert, dessen Schlüssel zum Empfang der Befehlsnachricht ausgewählt worden ist.

Es kann vorgesehen sein, dass der Schlüssel nur diejenigen Befehle oder Befehlsnachrichten empfangen kann, die zudem Schlüsselinhaber, der sich aktuell in der Applikation authentifiziert hat, gehört. Hierzu kann das Gerät die Recheneinheit digital anfragen, ob der aktuell authentifizierte Schlüsselinhaber zu dem aktuell in Kommunikationsverbindung dem Gerät stehende Schlüssel zugeordnet ist. Die Recheneinheit kann überprüfen, ob das Kennzeichen des Schlüsselinhabers mit der Schlüssel-ID als assoziiert in der Recheneinheit hinterlegt ist. Bejaht die Recheneinheit die Zuordnung, so kann der Schlüssel den Befehl empfangen, andernfalls wird die Kommunikation zwischen Gerät und Schlüssel unterbrochen. Die Assoziierung des Kennzeichens des Schlüsselinhabers mit der Schlüssel-ID kann zudem in dem Gerät zumindest über einen vorbestimmten Zeitraum gespeichert sein. Ist das Gerät nicht in Kommunikationsverbindung mit der Recheneinheit, so kann die in dem Gerät gespeicherte Assoziierung verwendet werden, um zu entscheiden, ob der Schlüssel den Befehl empfangen darf. Slnsbesondere wenn mehrere Schlüssel einem Schlüsselinhaber zugeordnet sind, so kann vorgesehen sein, dass der Schlüssel nur die für den Schlüssel bestimmten Befehle beziehungsweise Befehlsnachrichten von dem Gerät empfängt. Beispielsweise können das Gerät oder der Schlüssel nur die auf dem Gerät gespeicherten Befehlsnachrichten auswählen, die die Schlüssel-ID des Schlüssels, der gerade in Kommunikationsverbindung mit dem Gerät steht, umfasst. Ist einem Schlüsselinhaber jeweils nur genau ein Schlüssel zugeordnet, so kann vorzugsweise der Schlüssel alle Befehle beziehungsweise Befehlsnachricht, die in dem Gerät gespeichert sind, empfangen, wenn die zweite Kommunikationsverbindung zwischen dem Gerät und dem Schlüssel aufgebaut ist.

Vorzugsweise ist vorgesehen, dass der Schlüssel ausschließlich der Sperrvorrichtung die Änderung der Konfiguration der Sperrvorrichtung gemäß Schritt b) befiehlt, wenn die der Schlüssel zuvor von der Recheneinheit den entsprechenden Befehl zur Änderung der Konfiguration der Sperrvorrichtung in Schritt a) empfangen hat. Somit ist es nicht möglich, lokal ohne Einbezug der Recheneinheit die Konfiguration der Sperrvorrichtung zu verändern. Vielmehr ist es stets notwendig, dass die Recheneinheit den Befehl an den Schlüssel in Schritt a) transferiert. Das heißt, nur die zwingende Abfolge der Schritte a) und b) führt zur Konfigurationsänderung der Sperrvorrichtung.

Es kann vorgesehen sein, dass der Befehl derart verschlüsselt ist, dass nur der Schlüssel, der zum Empfang des Befehls zur Konfigurationsänderung der Sperrvorrichtung gemäß Schritt a) ausgewählt ist, den Befehl entschlüsseln kann.

Vorzugsweise ist vorgesehen, dass nach Schritt a) der Schlüssel automatisch bei der nächsten Kommunikation des Schlüssels mit der Sperrvorrichtung die Durchführung der Konfigurationsänderung befiehlt. Automatisch bedeutet hierbei, dass der Schlüssel der Sperrvorrichtung die Konfigurationsänderung befiehlt, ohne dass der Schlüsselinhaber eine Aktion an dem Gerät durchführen muss. Vielmehr genügt es, dass der Schlüsselinhaber den Schlüssel in die Sperrvorrichtung einsteckt. Selbstverständlich kann vor Schritt b) die Bedingung überprüft werden. Zum Beispiel können sich der Schlüssel und die Sperrvorrichtung vor Schritt b) gegenseitig verifizieren. Ebenfalls ist es denkbar, dass nach Schritt b) die Sperrvorrichtung zumindest einen Prüfschritt durchführt, bevor die Sperrvorrichtung die Konfigurationsänderung durchführt.

Es kann vorgesehen sein, dass sowohl für die Dekommissionierung als auch für das Firmware Update der Schlüssel automatisch bei der nächsten Kommunikation des Schlüssels mit der Sperrvorrichtung die Durchführung der Konfigurationsänderung befehlen kann. Ebenso kann ein Update der kryptographischen Information automatisch bei der nächsten Kommunikation des Schlüssels mit der Sperrvorrichtung durchgeführt werden.

Allerdings stellt die Dekommissionierung der Sperrvorrichtung ein Sicherheitsrisiko dar. Dieser Tatsache kann, wie oben aufgeführt, dadurch Rechnung getragen werden, dass Schlüsselinhaber mit der Berechtigungsrolle des Komissionierers die Sperrvorrichtung dekommissionieren können, jedoch Zutrittsberechtigte und ggf. Firmware-Installateure nicht.

Hingegen dürfen vorzugsweise Komissionierer und Zutrittsberechtigte und ggf. Firmware-Installateure Firmware Updates durchführen.

Zusätzlich oder alternativ kann sich das Verfahren vor Ort an der Sperrvorrichtung unterscheiden.

Für den Fall, dass die Änderung der Konfiguration und der Sperrvorrichtung einem Firmware Update der Sperrvorrichtung entspricht, so kann der Schlüssel automatisch bei der nächsten Kommunikation des Schlüssels mit der Sperrvorrichtung die Durchführung der Konfigurationsänderung befehlen.

Für den Fall, dass die Änderung der Konfiguration der Sperrvorrichtung einer Dekommissionierung der Sperrvorrichtung entspricht, kann vorgesehen sein, dass Schritt b) erst nach einer Eingabe an dem Eingabemittel des Geräts durchgeführt werden kann. Somit ist im Falle einer Dekommissionierung der Sperrvorrichtung an dem Gerät eine zusätzliche Handlung der Schlüsselinhabers notwendig. Beispielsweise muss sich der Schlüsselinhaber in der Applikation und verifizieren und die zweite Kommunikationverbindung zwischen dem Schlüssel und dem Gerät muss aufgebaut sein. Zusätzlich oder alternativ kann vorgesehen sein, dass der Schlüsselinhaber mittels des Eingabemittels eine Dekommissionierungsfreigabe in das Gerät eingeben muss. Somit empfängt das Gerät die Dekommissionierungsfreigabe.

Es kann beispielhaft vorgesehen sein, dass durch die Dekommissionierungsfreigabe ein Zusatzbefehl erzeugt wird, der an den Schlüssel transferiert wird.

Zum Erzeugen der Dekommissionierungsfreigabe kann vorgesehen sein, dass der Schlüsselinhaber ein Dekommissionierungsfeld, das auf dem Ausgabemittel des Gerätes angezeigt wird, drücken muss. Vorzugsweise erscheint das Dekommissionierungsfeld erst nach Authentifizierung in der Applikation. Zusätzlich oder alternativ kann es sein, dass ein Sperrvorrichtungsname und/oder die Sperrvorrichtung-ID auf dem Ausgabemittel angezeigt wird, wobei der Schlüsselinhaber die Dekommissionierung der angezeigten Sperrvorrichtung freigeben muss. Sollen durch den Schlüsselinhaber mehrere Sperrvorrichtungen dekommissioniert werden, so kann der Schlüsselinhaber eine Sperrvorrichtung aus einer Liste möglicher zu dekommissionierenden Sperrvorrichtungen auswählen und freigeben.

Bevorzugt ist es notwendig, dass der Schlüssel sowohl in Kommunikationsverbindung mit der Sperrvorrichtung als auch mit dem Gerät steht, wenn die Dekommissionierung erfolgt.

Im Folgenden wird der Befehl und die Befehlsnachricht genauer beschrieben. Diese Merkmale gelten für das erfindungsgemäße Verfahren wie auch für den erfindungsgemäßen Schlüssel.

Es kann vorgesehen sein, dass die Befehlsnachricht mit dem Befehl von dem Schlüssel empfangen wird. Vorzugsweise umfasst die Befehlsnachricht die Schlüssel-ID des Schlüssels. Besonders bevorzugt ist der Befehl von dem Gerät nicht lesbar.

Der Befehl kann in der elektronischen Befehlsnachricht eingebettet sein. Der Befehl kann für das Gerät unlesbar ausgebildet sein. Insbesondere ist der Befehl derart verschlüsselt, dass nur ein Schlüssel, insbesondere nur der ausgewählte Schlüssel, der den Befehl empfangen hat, den Befehl entschlüsseln kann.

Es kann vorgesehen sein, dass die Sperrvorrichtung den Befehl nicht entschlüsseln kann.

Die Befehlsnachricht kann einen Teil umfassen, der von dem Gerät lesbar ist. Insbesondere Metadaten der Befehlsnachricht sind für das Gerät lesbar. Es kann vorgesehen sein, dass ausschließlich Metadaten für das Gerät lesbar sind.

Bevorzugt umfasst die Befehlsnachricht die Schlüssel-ID des Schlüssels. Bevorzugt können nur die Befehlsnachrichten an den Schlüssel transferiert werden, wenn die Schlüssel-ID der Befehlsnachricht und des Schlüssels übereinstimmen. Zusätzlich oder alternativ kann der Schlüssel nur die Befehlsnachrichten entschlüsseln, wenn die Schlüssel-ID der Befehlsnachricht und die Schlüssel übereinstimmen.

Vorzugsweise ist vorgesehen, dass die Befehlsnachricht, insbesondere der Befehl, die Sperrvorrichtung-ID der Sperrvorrichtung, bevorzugt eine Liste von mehreren Sperrvorrichtungs-IDs, an denen die elektronische Konfigurationsänderung durchzuführen ist, umfasst.

Bevorzugt umfasst der Befehl die Sperrvorrichtungs-ID der Sperrvorrichtung. Hierdurch ist die Sperrvorrichtung-ID in dem für das Gerät unlesbaren Teil der Befehlsnachricht aufgenommen. Sind mehrere Sperrvorrichtungen von demselben Schlüssel derselbe elektronischen Konfigurationsänderung zu unterziehen, so kann die Befehlsnachricht, insbesondere der Befehl, eine Liste der entsprechenden Sperrvorrichtungs-IDs umfassen.

Bevorzugt ist vorgesehen, dass eine Selektion, an welcher Sperrvorrichtung die elektronische Konfigurationsänderung durchzuführen ist, ausschließlich von der Recheneinheit empfangen werden kann. Somit ist es nicht möglich, ohne Einbeziehung der Recheneinheit eine Sperrvorrichtung bzw. mehrere Sperrvorrichtungen zu bestimmen, an denen eine elektronische Konfigurationsänderung vorgenommen werden soll. Somit wird die Selektion der Sperrvorrichtungen in der Recheneinheit, ggf. unter Einbeziehung eines Administrators oder Firmware-Updaters, vorgenommen. Die Selektion der zumindest einen Sperrvorrichtung, an der die Konfigurationsänderung durchzuführen ist, kann in der Recheneinheit hinterlegt sein. Bevorzugt ist es stets notwendig, dass die Entscheidung zur Konfigurationsänderung der Sperrvorrichtung mittels der Recheneinheit, ggf. unter Einbeziehung eines Administrators oder Firmware Updaters, getroffen wird und ein entsprechender Befehl von der Recheneinheit an den Schlüssel transferiert wird.

Es kann sein, dass die Befehlsnachricht, insbesondere der Befehl, eine Information über die Art der Konfigurationsänderung umfasst. Somit ist in der Befehlsnachricht, insbesondere in dem Befehl, z. B. angegeben, ob eine Dekommissionierung der Sperrvorrichtung oder ein Firmware Update der Sperrvorrichtung oder ggf. ein Update der kryptographischen Information der Sperrvorrichtung durchzuführen ist. Bevorzugt umfasst der Befehl die Information über Art der Konfigurationsänderung. Hierdurch ist diese Information in dem Teil der Befehlsnachricht vorgesehen, der für das Gerät unleserlich ist.

Zusätzlich oder alternativ kann vorgesehen sein, dass der Befehl eine Konfigurationsänderungsnummer umfasst. Beispielsweise kann die Konfigurationsänderungsnummer eine fortlaufende Nummer für jede Art der Konfigurationsänderung sein. Mittels der Konfigurationsänderungsnummer kann eine zeitliche Abfolge der Befehle, die die Recheneinheit transferiert, nachgehalten werden. Hierdurch ist es möglich, dass die Sperrvorrichtung als einen Prüfschritt überprüft, ob der Befehl veraltet ist oder nicht. Es kann sein, dass hierzu die Sperrvorrichtung nach dem Durchführen der Konfigurationsänderung die dazugehörige Konfigurationsänderungsnummer speichert.

Insbesondere die Information über die Art der Konfigurationsänderung und/oder die Konfigurationsänderungsnummer in der Schlüssel-Befehlsnachricht enthalten.

Es kann vorgesehen sein, dass die Sperrvorrichtung die Konfigurationsänderung nur durchführt, wenn die von dem Schlüssel empfangene Konfigurationsänderungsnummer größer ist als die in der Sperrvorrichtung gespeicherte Konfigurationsänderungsnummer.

Nach dem Durchführen der Konfigurationsänderung meldet vorzugsweise die Sperrvorrichtung über den Schlüssel und über das Gerät an die Recheneinheit die Durchführung des Befehls zurück. Insbesondere speichert das Recheneinheit eine Information über die geänderte Konfiguration in der digitalen Repräsentation der Sperrvorrichtung. Es kann vorgesehen sein das die Recheneinheit die erfolgreiche Ausführung des Befehls in der digitalen Repräsentation desjenigen Schlüssels, der Schritt b) durchführt hat, speichert.

Vorzugsweise ist vorgesehen, dass mehrere Schlüssel zum Ausführen des Befehls zum Ändern der elektronischen Konfiguration der Sperrvorrichtung ausgewählt sind und die Auswahl in der Recheneinheit, insbesondere in den digitalen Repräsentationen der ausgewählten Schlüssel, hinterlegt sind. Somit kann ein Befehl mit derselben Information über die Art der Konfigurationsänderung und/oder derselben Konfigurationsänderungsnummer und/oder derselben Sperrvorrichtungs-ID an mehrere Schlüssel transferiert werden. Der Befehl kann für unterschiedliche Schlüssel unterschiedlich verschlüsselt sein. Der Befehl kann in unterschiedlichen Befehlsnachrichten eingebettet sein, die sich zumindest durch die jeweilige Schlüssel-ID unterscheiden.

Ist die Durchführung der Konfigurationsänderung an die Recheneinheit rückgemeldet worden, so kann vorgesehen sein, dass die mehreren Schlüssel, an die die Recheneinheit Befehl zur derselben Konfigurationsänderung derselben Sperrvorrichtung transferiert hat, jeweils eine Nachricht von der Recheneinheit empfangen, den Befehl nicht auszuführen. Hieraufhin können die Schlüssel den Befehl löschen oder deaktivieren. Eine entsprechende Nachricht kann z. B. bei dem nächsten Update des Schlüssels erfolgen.

Haben mehrere Schlüssel denselben Befehl (ggf. anders verschlüsselt) erhalten, so kann verhindert werden, dass derselbe Befehl durch verschiedene Schlüssel von der Sperrvorrichtung durchgeführt wird, indem die Konfigurationsänderungsnummer in der Sperrvorrichtung hinterlegt wird und/oder indem der Befehl nach Ausführung in den mehreren Schlüsseln deaktiviert oder gelöscht wird.

Vorzugsweise ist vorgesehen, dass der Schlüssel den Befehl entschlüsselt, bevor der Schlüssel Schritt b) durchführt. Hierdurch wird die Zeitspanne von dem Einstecken der Schlüssel in die Sperrvorrichtung bis zum Durchführen der Konfigurationsänderung in der Sperrvorrichtung geringgehalten. Es ist möglich, dass der Schlüssel überprüft, ob die Befehlsnachricht, insbesondere der Befehl, fehlerhaft empfangen worden ist. Im Falle eines fehlerhaften Empfangs kann vorgesehen sein, dass der Schlüssel über das Gerät an die Recheneinheit den fehlerhaften Empfang rückmeldet, woraufhin der Schlüssel erneut von der Recheneinheit über das Gerät den Befehl empfängt. Dadurch dass dieser Prozess bereits vor dem Einstecken des Schlüssels in die Sperrvorrichtung erfolgen kann, wird nach dem Einstecken des Schlüssels in die Sperrvorrichtung Zeit gespart.

Vorzugsweise werden Informationen zur Ausgabe auf dem Ausgabemittel in einem zur Befehlsnachricht separaten Transfer von der Recheneinheit an das Gerät übermittelt. Die Informationen können zum Beispiel enthalten, welche Konfigurationsänderung und/oder an welcher Sperrvorrichtung die Konfigurationsänderung durchzuführen ist. Der separate Transfer kann beispielsweise durch eine separate E-Mail oder eine separate Kurznachricht erfolgen.

Die Befehlsnachricht kann ein Firmware-Update-Datenpaket umfassen, falls die Konfigurationsänderung einem Firmware Update entspricht. Somit kann neben dem Befehl, der Schlüssel-ID noch zusätzlich das Firmware-Update-Datenpaket in der Befehlsnachricht enthalten sein. Vorzugsweise ist das Firmware-Update-Datenpaket verschlüsselt und kann durch die Sperrvorrichtung entschlüsselt werden. Besonders bevorzugt kann das Firmware-Update-Datenpaket nicht von dem Gerät entschlüsselt werden. Es kann vorgesehen sein, dass das Firmware-Update-Datenpaket nicht von dem Schlüssel entschlüsselbar ist.

Beispielsweise kann in dem Schlüssel nur gleichzeitig ein Firmware-Update-Datenpaket gespeichert sein. Das Firmware-Update-Datenpaket kann eine Firmware-Versionsnummer umfassen. Es kann vorgesehen sein, dass das Firmware Update von der Sperrvorrichtung nur durchgeführt wird, wenn die empfangene Firmware-Versionsnummer größer ist als die in der Sperrvorrichtung gespeicherte Firmware Versionsnummer.

Es kann vorgesehen sein, dass in der Recheneinheit in der digitalen Repräsentation der Sperrvorrichtung die auf der Sperrvorrichtung gespeicherte Firmware-Versionsnummer hinterlegt ist, wobei die Recheneinheit automatisch zumindest eine Sperrvorrichtung anhand der gespeicherten Firmware-Versionsnummer vorschlägt oder auswählt, bei der das Firmware-Update durchzuführen ist.

Vorzugsweise kann der Schlüssel sich selbst dekommissionieren. Hierzu empfängt der Schlüssel von der Recheneinheit über das Gerät einen Befehl zur Schlüssel-Dekommissionierung. Bevorzugt kann der Schlüssel sich ausschließlich dann dekommissionieren, wenn der Schlüssel von der Recheneinheit den Befehl zur Schlüssel-dekommissionierung empfangen hat.

Der Befehl zur Schlüssel-Dekommissionierung ist vorzugsweise verschlüsselt. Bevorzugt ist der Befehl zur Schlüssel-Dekommissionierung für das Gerät unlesbar. Besonders bevorzugt ist der Befehl zur Schlüssel-Dekommissionierung von dem Schlüssel, insbesondere nur von dem Schlüssel, entschlüsselbar, der dekommissioniert werden soll.

Eine Schlüssel-Dekommissionierungs-Befehlsnachricht kann den Befehl zur Schlüssel-Dekommissionierung umfassen. Die Schlüssel-Dekommissionierungs-Befehlsnachricht kann die Schlüssel-ID des zu dekommissionierenden Schlüssels umfassen. Die Schlüssel-Dekommissionierungs-Befehlsnachricht, insbesondere der Befehl, zur Schlüssel-Dekommissionierung kann eine Information darüber enthalten, dass der Schlüssel zu dekommissionieren ist. Die Schlüssel-Dekommissionierungs-Befehlsnachricht, insbesondere der Befehl zur Schlüssel-Dekommissionierung, kann eine Konfigurationsänderungsnummer umfassen. Bevorzugt führt der Schlüssel den Befehl zur Schlüssel-Dekommissionierung nur aus, wenn eine gespeicherte Konfigurationsänderungsnummer kleiner ist als die Konfigurationsänderungsnummer des empfangenen Befehls zur Schlüssel-Dekommissionierung. Die Schlüssel-Dekommissionierungs-Befehlsnachricht wird von der Recheneinheit zu dem Schlüssel über das Gerät transferiert.

Im Gegensatz zur Dekomissionierung der Sperrvorrichtung ist es vorzugsweise bei der Dekommissionierung des Schlüssels nicht notwendig, dass die zur Schlüssel-Dekommissionierung-Befehlsnachricht über das Gerät des Schlüsselinhabers, der zugleich die erforderliche Berechtigungsrolle innehat, an den Schlüssel transferiert wird. Vielmehr kann die Recheneinheit den Befehl zur Schlüssel-Dekommissionierung sowohl über das Gerät des dazugehörigen Schlüsselinhabers als auch über einen anderen Benutzer, der die Berechtigungsrolle, die eine Dekommissionierung des Schlüssels erlaubt, innehat, transferieren. Hierdurch können auch Schlüssel.dekommissioniert werden, denen kein Schlüsselinhaber, der die Dekommissionierung durchführen kann, zugeordnet ist. Beispielsweise kann der Schlüsselinhaber den Arbeitgeber gewechselt haben oder erkrankt sein.

Somit kann vorgesehen sein, dass der Schlüssel ausgebildet ist sich selbst zu dekommissionieren, wenn der Schlüssel von der Recheneinheit über das Gerät ein Befehl zur Dekommissionierung der Schlüssel empfängt, wobei der Befehl zur Dekommissionierung des Schlüssels von einem Gerät der Schlüsselinhabers oder von einem Gerät eines anderen Benutzers mit der erforderlichen Berechtigungsrolle empfangen werden kann.

Bei dem Benutzer mit der erforderlichen Berechtigungsrolle zur Dekommissionierung des Schlüssels handelt es sich z.B. um den Kommissionierer. Ein Zutrittsberechtigter und ggf. ein Firmware-Installateur haben hingegen bevorzugt nicht die erforderliche Berechtigungsrolle zur Dekommissionierung des Schlüssels.

Die Aufgabe der Erfindung wird auch durch eine Sperreinheit gelöst. Die Sperreinheit umfasst den erfindungsgemäßen Schlüssel und eine Sperrvorrichtung. Der Schlüssel ist, wie in der Beschreibung offenbart und/oder in den Ansprüchen 7 bis 12 beansprucht, ausgebildet. Die Sperrvorrichtung ist ausgebildet, von dem Schlüssel eine elektronische Konfigurationsänderung befohlen zu bekommen und die Konfigurationsänderung auszuführen.

Die Sperrvorrichtung Ist insbesondere ausgebildet, die Konfigurationsänderung nur durchzuführen, wenn die Sperrvorrichtung und der Schlüssel sich zuvor, insbesondere durch eine kryptographische Information des Schließsystems, verifiziert haben.

Die Sperrvorrichtung kann vorzugsweise ausgebildet sein, die Konfigurationsänderung nur durchzuführen, wenn der Schlüssel, der der Sperrvorrichtung die Konfigurationsänderung befohlen hat, nicht auf der Blacklist geführt ist. Die Blacklist ist in der Sperrvorrichtung elektronisch gespeichert.

Es kann vorgesehen sein, dass die Sperrvorrichtung die Konfigurationsänderung nur durchführt, wenn in Schritt b) empfangenen Konfigurationsänderungsnummer größer ist als eine in der Sperrvorrichtung gespeicherte Konfigurationsänderungsnummer.

Entspricht die Konfigurationsänderung einem Firmware Update der Sperrvorrichtung, so empfängt die Sperrvorrichtung in Schritt b) das Firmware-Update-Datenpaket. Die Sperrvorrichtung ist bevorzugt ausgebildet, das verschlüsselte Firmware-Update-Datenpaket zu entschlüsseln. Es kann vorgesehen sein, dass die Sperrvorrichtung das Firmware Update nur dann durchführt, wenn die Firmware-Versionsnummer des empfangenen Firmware-Update-Datenpakets grösser ist als eine in der Sperrvorrichtung gespeicherten Firmware-Versionsnummer. Die Sperrvorrichtung ist bevorzugt ausgebildet, das empfangene Firmware-Update-Datenpaket in Betrieb zu nehmen.

Entspricht die Konfigurationsänderung einer Dekommissionierung der Sperrvorrichtung, so ist die Sperrvorrichtung bevorzugt ausgebildet, nach Schritt b) die kryptographische Information des Schließsystems zu löschen. Bevorzugt ist die Sperrvorrichtung ausgebildet, die kryptographische Information, die bei der Herstellung der Sperrvorrichtung in der Sperrvorrichtung gespeichert ist, zu aktivieren.

Es kann vorgesehen sein, dass bei einer Dekommmissionierung der Sperrvorrichtung die Sperrvorrichtung ausgebildet ist, eine digitale Information, zum Beispiel einen Code, der die Sperrvorrichtung der digitalen Repräsentation der Sperrvorrichtung zuordnet, zu löschen. Alternativ oder zusätzlich kann bei der Dekommissionierung der Sperrvorrichtung die Sperrvorrichtung ausgebildet sein, eine digitale Information zu generieren, die eine Zuordnung zu einer digitalen Repräsentation in einem anderen Schließsystem ermöglicht.

Es kann zusätzlich oder alternativ vorgesehen sein, dass bei einer Dekommmissionierung der Sperrvorrichtung die Sperrvorrichtung ausgebildet ist, eine digitale Information, zum Beispiel einen Code, der die Sperrvorrichtung einem Schließsystem zuordnet, zu löschen. Alternativ oder zusätzlich kann bei der Dekommissionierung der Sperrvorrichtung die Sperrvorrichtung ausgebildet sein, eine digitale Information zu generieren, die eine Zuordnung zu einem anderen Schließsystem ermöglicht.

Die Aufgabe der Erfindung wird auch durch ein Schließsystem gelöst. Das Schließsystem umfasst zumindest einen erfindungsgemäßen Schlüssel. Der Schlüssel ist, wie in der Beschreibung und/oder wie in den Ansprüchen 7 bis 12 angegeben, ausgebildet.

Wie bereits erwähnt, umfasst das Schließsystem mehrere Sperrvorrichtungen. Die Sperrvorrichtungen sind insbesondere wie im Rahmen dieser Offenbarung beschrieben und/oder wie in den Ansprüchen 13 und14 in Bezug auf die Sperreinheit offenbart, ausgebildet.

Das Schließsystem kann mehrere Schlüssel, insbesondere für die Zutrittsberechtigten, umfassen. Das Schließsystem umfasst zumindest einen Schlüssel, mit dem die Konfigurationsänderung der Sperrvorrichtung gemäß den Schritten a) und b) durchführbar ist. Im Falle einer Dekommissionierung der Sperrvorrichtung umfasst das Schließsystem vorzugsweise zumindest einen Schlüssel, der einem Kommissionierer gehört. Natürlich kann das Schließsystem auch mehrere Schlüssel umfassen, mit denen die Konfigurationsänderung der Sperrvorrichtung gemäß den Schritten a) und b) durchführbar ist.

Das erfindungsgemäße Schließsystem umfasst die Recheneinheit. Die Recheneinheit ist ausgebildet, mit dem Gerät, insbesondere drahtlos, zu kommunizieren. Die Kommunikation erfolgt insbesondere über das Internet oder das Telekommunikationsnetz. In dem Recheneinheit ist die Auswahl von einer Schlüssel-ID zumindest eines Schlüssel zum Ausführen des Befehls zum Ändern der elektronischen Konfiguration der Sperrvorrichtung hinterlegt. In der Recheneinheit ist das zumindest eine Kriterium zur Auswahl des Schlüssels, der die Konfigurationsänderung der Sperrvorrichtung empfehlen soll, hinterlegt. Die Recheneinheit ist ausgebildet, den Befehl zu Änderung der elektronischen Konfiguration der Sperrvorrichtung an das Gerät zu transferieren.

Aus Sicht des Schließsystem kann der Erfindungsgedanke wie folgt wiedergegeben werden:
Das Schließsystem ist mit zumindest einer Recheneinheit, einem gegenständlichen Schlüssel und einer Sperrvorrichtung ausgebildet, wobei der Schlüssel und die Sperrvorrichtung ausgebildet sind, über eine erste Kommunikationsverbindung zu kommunizieren, wobei der Schlüssel ausgebildet ist, mit einem Gerät über eine zweiten Kommunikationsverbindung zu kommunizieren und wobei die Recheneinheit ausgebildet ist, über eine dritte Kommunikationsverbindung mit dem Gerät zu kommunizieren, wobei in der Recheneinheit ein Kriterium zum Auswählen zumindest eines Schlüssels zum Befehlen der Änderung der Konfiguration der Sperrvorrichtung digital hinterlegt ist,
wobei die Recheneinheit ausgebildet ist, anhand des Kriteriums eine Auswahl des zumindest einen Schlüssels zum Befehlen der Änderung der Konfiguration der Sperrvorrichtung zu ermöglichen, insbesondere den zumindest einen Schlüssel vorzuschlagen oder auszuwählen,
wobei die Recheneinheit ausgebildet ist, eine Befehlsnachricht mit einem Befehl zur Änderung der Konfiguration der Sperrvorrichtung für den Schlüssel zu generieren und an den Schlüssel über die zweite und dritte Kommunikationsverbindung zu transferieren,
wobei der Schlüssel ausgebildet ist, der Sperrvorrichtung die Konfigurationsänderung zu befehlen, indem der Schlüssel ausgebildet ist, eine Schlüssel-Befehlsnachricht mit einem, insbesondere modifizierten, Befehl zur Änderung der Konfiguration der Sperrvorrichtung über die erste Kommunikationsverbindung an die Sperrvorrichtung zu transferieren,
wobei die Sperrvorrichtung ausgebildet ist, nach dem Empfang der Schlüssel-Befehlsnachricht die Konfigurationsänderung durchzuführen.

Die Recheneinheit ist insbesondere wie im Rahmen dieser Offenbarung beschrieben, ausgebildet. Insbesondere ist die Recheneinheit ausgebildet, das Verfahren nach Anspruch 2 oder 3 durchzuführen. Die Recheneinheit kann somit beispielsweise als der Server, insbesondere als der Cloud-Server oder virtueller Bereich eines Cloud-Servers, ausgebildet sein. Insbesondere ist in der Recheneinheit die Datenbank mit digitalen Daten des Schließsystems hinterlegt. Die Recheneinheit umfasst somit zumindest den elektronischen Speicher und/oder den Prozessor. In dem elektronischen Speicher sind bevorzugt die digitalen Repräsentationen der Schlüssel und/oder der Sperrvorrichtungen der Schließsystems gespeichert. Es kann vorgesehen sein, dass in der Recheneinheit eine Assoziierung des Kennzeichens des Schlüsselinhabers mit den digitalen Repräsentation des Schlüssels und/oder der Schlüssel-ID hinterlegt ist. Vorzugsweise sind in der Recheneinheit die Berechtigungsrollen der Schlüsselinhaber gespeichert und mit dem Kennzeichen des Schlüsselinhabers digital assoziiert. Die Recheneinheit kann die Ein- und Ausgabevorrichtung umfassen, mit der zum Beispiel der Administrator die Recheneinheit bedienen kann. Die Eingabevorrichtung kann z.B. eine Tastatur oder einen Touchscreen umfassen. Die Ausgabevorrichtung kann z.B. einen Bildschirm umfassen.

Der Verfahrensschritt des Ermöglichen der Auswahl des Schlüssels in Abhängigkeit von der Berichtigungsstufe wird vorzugsweise durch die Recheneinheit durchgeführt. Insbesondere das automatisierte Vorschlagen oder Durchführen der Auswahl des zumindest einen Schlüssel in Abhängigkeit von der Berechtigungsrolle des Schlüsselinhabers wird von der Recheneinheit durchgeführt. Ist eine Konfigurationsänderung der Sperrvorrichtung vorzunehmen, so kann die Recheneinheit den Schlüsselinhaber bzw. den dem Schlüsselinhaber zugeordneten Schlüssel, vorzugsweise die mehreren Schlüsselinhaber bzw. die deren zugeordnete Schlüssel, zur Ausführung der Konfigurationsänderung auf der Ausgabevorrichtung ausgeben. Hierbei zeigt die Ausgabevorrichtung nur den bzw. die Schlüsselinhaber an, die der Berechtigungsrolle entsprechen, um die Konfigurationsänderung vornehmen zu dürfen. Dieie Auswahl der Schlüsselinhaber kann durch eine Eingabe an der Eingabevorrichtung, insbesondere vom Administrator, bestätigt werden. Alternativ kann die Recheneinheit automatisiert den oder die Schlüssel anhand der Berechtigungsrollen der zugeordneten Schlüsselinhaber auswählen, die den Befehl zur Konfgurationsänderung erhalten sollen.

Insbesondere im Fall eines Firmware Updates der Sperrvorrichtung kann die Recheneinheit die digitalen Repräsentationen der Sperrvorrichtungen selektieren, welche Sperrvorrichtung ein Firmware Update benötigt. Hierzu kann die Recheneinheit die auf den Sperrvorrichtungen installierte und in dem digitalen Repräsentation hinterlegte Firmwareversionsnummer mit der Firmwareversionsnummer des Firmware-Update-Datenpakets vergleichen. Die Recheneinheit kann, insbesondere dem Administrator und/oder dem Firmware Updater, die entsprechenden Sperrvorrichtungen zur Durchführung des Firmware Updates vorschlagen oder automatisch die Sperrvorrichtungen selektieren.

Die Recheneinheit kann eine elektronische Anfrage, eine Konfigurationsänderung der Sperrvorrichtung durchführen zu dürfen, erhalten. Die Anfrage umfasst bevorzugt die Sperrvorrichtung-ID der Sperrvorrichtung, deren Konfiguration geändert werden soll, und die Schlüssel-ID des Schlüssels, der der Sperrvorrichtung die Konfigurationsänderung befehlen soll. Erhält die Recheneinheit die Anfrage, eine Konfigurationsänderung der Sperrvorrichtung durch den Schlüssel durchführen zu dürfen, so kann die Recheneinheit automatisch überprüfen, ob der Schlüsselinhaber des Schlüssels, von dem die Schlüssel-ID in der Anfrage enthalten ist, der Berechtigungsrolle entspricht. Falls dieses nicht der Fall ist, so kann die Recheneinheit automatisch die Anfrage beenden und keinen entsprechenden Befehl an den Schlüssel senden. Falls der Schlüsselinhaber der Berechtigungsrolle entspricht, so kann die Recheneinheit, insbesondere dem Administrator, die Durchführung der Konfigurationsänderung auf der Ausgabevorrichtung vorschlagen. Der Vorschlag kann mittels der Eingabevorrichtung, insbesondere von dem Administrator, angenommen oder abgelehnt werden. Alternativ kann die Recheneinheit automatisch die Durchführung der Konfigurationsänderung initiieren und einen entsprechenden Befehl an den Schlüssel transferieren.

Ist eine Konfigurationsänderung des Schlüssels, insbesondere eine Dekommissionierung des Schlüssels, vorzunehmen, so kann die Recheneinheit den Schlüsselinhaber oder einen Benutzer mit der erforderlichen Berechtigungsrolle vorschlagen, über dessen Gerät die Dekommissionierung des Schlüssels erfolgen soll. Hierbei zeigt die Ausgabevorrichtung nur den bzw. die Benutzer an, die die Dekommissionierung des Schlüssels vornehmen dürfen. Die Auswahl durch eine Eingabe an der Eingabevorrichtung bestätigt oder abgelehnt werden, insbesondere vom Administrator. Alternativ kann die Recheneinheit automatisch den oder die Benutzer auswählen, über dessen bzw. deren Geräte die Dekommissionierung des Schlüssels erfolgen soll.

Die Recheneinheit kann eine Anfrage, eine Dekommissionierung des Schlüssels durchführen zu dürfen, erhalten. Die Anfrage umfasst bevorzugt die Schlüssel-ID des Schlüssels, der dekommissioniert werden soll, und den Benutzer, der die Dekommissionierung durchführen möchte. Erhält die Recheneinheit die Anfrage zur Dekommissionierung des Schlüssels, so kann die Recheneinheit automatisch überprüfen, ob der anfragende Benutzer zur Dekommissionierung des Schlüssels berechtigt ist. Hierbei überprüft die Recheneinheit, ob der Benutzer der Schlüsselinhaber ist oder ob der Benutzer die erforderliche Berechtigungsrolle innehat. Falls dieses nicht der Fall ist, so kann die Recheneinheit automatisch die Anfrage beenden und keinen entsprechenden Befehl an den Schlüssel senden. Falls der Benutzer zur Dekommissionierung des Schlüssels berechtigt ist, so kann die Recheneinheit, insbesondere dem Administrator, die Dekommissionierung des Schlüssels auf der Ausgabevorrichtung vorschlagen. Der Vorschlag kann mittels der Eingabevorrichtung angenommen oder abgelehnt werden, insbesondere vom Administrator. Alternativ kann die Recheneinheit automatisch die Durchführung der Dekommissionierung initiieren und einen entsprechenden Befehl zu Dekommissionierung des Schlüssels an den Schlüssel transferieren.

Die Recheneinheit ist ausgebildet, die Befehlsnachricht zur Konfigurationsänderung der Sperrvorrichtung, nämlich einem Firmware Update der Sperrvorrichtung oder einer Dekommissionierung der Sperrvorrichtung, oder die Schlüssel-Dekommissionierungs-Befehlsnachricht zur Dekommissionierung des Schlüssels zu erzeugen. Die Recheneinheit ist ausgebildet, die Befehlsnachricht oder die Schlüssel-Dekommissionierungs-Befehlsnachricht über das Gerät an den Schlüssel zu transferieren. Die Recheneinheit ist ausgebildet, den Befehl zu verschlüsseln, insbesondere derart zu verschlüsseln, dass der Schlüssel, nicht jedoch das Gerät, den Befehl entschlüsseln kann.

Die Recheneinheit ist insbesondere ausgebildet, die Berechtigungsrollen der Schlüsselinhaber zu speichern. Die Recheneinheit ist bevorzugt ausgebildet, dass ein Administrator die Berechtigungsrollen der Schlüsselinhaber mittels der Eingabevorrichtung festlegen kann. Hierzu können z. B. auf der Ausgabevorrichtung bei der Anlegung eines neuen Schlüsselinhabers die möglichen Berechtigungsrollen zur Auswahl angezeigt werden. Der Administrator kann vorzugsweise mittels der Eingabevorrichtung die gewünschte Berechtigungsrolle auswählen.

Die Recheneinheit ist insbesondere ausgebildet, die Transfer-Information zum Transferieren der Befehlsnachricht an das Gerät elektronisch zu speichern. Bevorzugt ist die Transferinformation als dem Schlüsselinhaber und/oder dem Schlüssel zugehörig in der Recheneinheit elektronisch gespeichert. D. h. die Transfer-Information ist mit dem Kennzeichen des Schlüsselinhabers und/oder der Schlüssel-ID und/oder der digitalen Repräsentation des Schlüssels assoziiert. Die Recheneinheit ist ausgebildet, die Befehlsnachricht für den Schlüssel mittels der Transfer-Information an das Gerät des Schlüsselinhabers des entsprechenden Schlüssels zu transferieren. Authentifiziert sich der Schlüsselinhaber an einem Gerät, dessen Transfer-Information von der als zu dem Schlüsselinhaber hinterlegten Transfer-Information abweicht, so ist die Recheneinheit bevorzugt ausgebildet, die Transfer-Information, die zu dem Schlüsselinhaber gehört, entsprechend zu ändern oder diese Änderung vorzuschlagen.

Optional umfasst das Schließsystem zumindest ein Gerät des zumindest einen Schlüsselinhabers, mittels dessen der Schlüssel die Bfehlsnachricht empfangen kann. Sind mehrere Schlüssel des Schließsystems ausgebildet, die Schritte a) und b) durchzuführen, so umfasst das Schließsystem bevorzugt die mehreren Geräte der Schlüsselinhaber, denen die entsprechenden Schlüssel gehören. Die Geräte können wie beschrieben ausgebildet sein.

Die Aufgabe der Erfindung wird auch durch ein Sicherheitssystem mit mehreren erfindungsgemäßen Schließsystemen gelöst. Die einzelnen erfindungsgemäßen Schließsysteme können wie im Rahmen dieser Offenbarung beschrieben, ausgebildet sein. Insbesondere sind die Schließsysteme jeweils nach Anspruch 15 ausgebildet.

Bevorzugt ist vorgesehen, dass jeder Schlüssel nur genau einem Schließsystem zugeordnet ist. Jeder Schlüssel ist bevorzugt genau einem Schlüsselinhaber zugeordnet. In einem Ausführungsbeispiel der Erfindung ist jeder Schlüsselinhaber genau einen Schließsystem zugeordnet. In einem alternativen Ausführungsbeispiel der Erfindung, kann der Schlüsselinhaber zu mehreren Schließsystemen gehören. Hierzu kann der Schlüsselinhaber jeweils mit einem Schlüssel der mehreren ihm zugeordneten Schlüsseln jeweils zu einem Schließsystem gehören. Hierbei ist in der Recheneinheit des jeweiligen Schließsystems die Zuordnung des Schlüsselinhabers zu dem Schlüssel, der dem Schließinhaber in dem jeweiligen Schließsystem zugeordnet ist, hinterlegt. Ebenfalls ist vorzugsweise in jeder Recheneinheit die Transfer-Information des Schlüsselinhabers hinterlegt.

Recheneinheiten der mehreren Schließsysteme können zusammen ein Rechensystem bilden, wobei insbesondere die einzelnen Recheneinheiten virtuelle Bereiche des Rechensystems bilden können.

Vorzugsweise ist vorgesehen, dass ein Schlüsselinhaber unterschiedlichen Schließsystemen des Sicherheitssystems zugeordnet sein kann, wobei die Berechtigungsrolle des Schlüsselinhabers in unterschiedlichen Schließsystemen variiert. Hierdurch ist es möglich, dass Administratoren der verschiedenen Schließsysteme dem Schlüsselinhaber unterschiedliche Berechtigungsrollen zuweisen können.

Die Erfindung wird nun anhand von Ausführungsbeispielen näher beschrieben. Technische Merkmale mit gleicher Funktion sind in den Figuren mit identischen Bezugszeichen versehen. Dabei zeigen:
Figur 1 ein erfindungsgemäßes Schließsystem mit einem erfindungsgemäßen Schlüssel und mit einer erfindungsgemäßen Sperreinheit,
Figur 2 Berechtigungsrollen und Benutzerrollen in dem Schließsystem der Figur 1,
Figur 3 zwei Ausführungsbeispiele eines erfindungsgemäßen Sicherheitssystems,
Figur 4 ein erstes erfindungsgemäßes Verfahren zur Dekommissionierung einer Sperrvorrichtung,
Figur 5 ein erfindungsgemäßes Verfahren zum Firmware Update einer Sperrvorrichtung,
Figur 6 ein zweites erfindungsgemäßes Verfahren zur Dekommissionierung einer Sperrvorrichtung,
Figur 7 ein erstes Verfahren zur Dekommissionierung eines Schlüssels, ausgeführt von einem erfindungsgemäßen Schließsystem,
Figur 8 ein zweites Verfahren zur Dekommissionierung eines Schlüssels, ausgeführt von einem erfindungsgemäßen Schließsystem,
Figur 9 ein Verfahren zur Kommissionierung eines Schlüssels in dem erfindungsgemäßen Schließsystem,
Figur 10 ein Ausschnitt auf gespeicherte digitale Daten in einer Recheneinheit eines erfindungsgemäßen Schließsystems.

Figur 1 zeigt ein erfindungsgemäßes Schließsystem 100. Das erfindungsgemäße Schließsystem 100 umfasst eine Recheneinheit 10, die als Cloud-Server oder Bereich eines Cloud-Servers ausgebildet ist. Die Recheneinheit 10 umfasst des Weiteren einen Computer mit einem Bildschirm als Ausgabevorrichtung 11 der Recheneinheit 10 und mit einer Tastatur als Eingabevorrichtung 12 der Recheneinheit 10. Die Recheneinheit 10 ist ausgebildet, über ein Telekommunikationsnetzwerk mit einem Gerät 20, das als Mobiltelefon ausgebildet ist, zu kommunizieren.

Das Gerät 20 hat ein Touch Display, das zugleich als Eingabemittel 21 und als Ausgabemittel 22 dient. Das Gerät 20 umfasst eine Mobilfunknummer als Transfer-Information, wodurch das Gerät 20 mit der Recheneinheit 10 drahtlos über eine dritte Kommunikationsverbindung kommunizieren kann. Das Gerät 20 umfasst einen elektronischen Speicher und einen elektronischen Prozessor. Auf dem Gerät 20 ist eine Applikation gespeichert. Ein Schlüsselinhaber kann sich in der Applikation authentifizieren.

Das erfindungsgemäße Schließsystem 100 umfasst des Weiteren mehrere Schlüssel 30, von denen ein Schlüssel 30 in Figur 1 abgebildet ist. Ebenfalls umfasst das erfindungsgemäße Schließsystem 100 mehrere Sperrvorrichtungen 40, von denen eine Sperrvorrichtung 40 in Figur 1 abgebildet ist. Der Schlüssel 30 umfasst einen Schlüsselschaft 31, der in einen Schlüsselkanal 41 der Sperrvorrichtung 40 einführbar ist. Der Schlüsselschaft 31 umfasst ein Übertragungselement 32, das mit einem nicht dargestellten Übertragungselement der Sperrvorrichtung 40 korrespondiert. Mittels des Übertragungselements 32 des Schlüssels 30 und des Übertragungselements der Sperrvorrichtung 40 können elektrische Energie und elektronische Daten von dem Schlüssel 30 auf die Sperrvorrichtung 40 übertragen werden. Somit kann hierdurch eine erste Kommunikationsverbindung aufgebaut werden. Umfassen die elektronischen Daten eine digitale Zutrittsberechtigung oder das positive Resultat einer Zutrittsberechtigungsprüfung, die im Schlüssel durchgeführt wurde, so wird ein elektrischer Aktuator der Sperrvorrichtung 40 aktiviert. Hierdurch lässt sich ein exzentrischer Mitnehmer der Sperrvorrichtung 40 durch den Schlüssel 30 drehen, so dass eine Tür entsperrt wird. Der Schlüssel 30 ist frei von einer mechanischen Kodierung ausgebildet.

Ebenfalls ist es möglich, digitale Daten von der Sperrvorrichtung 40 auf den Schlüssel 30 zu übertragen. Der Schlüssel 30 umfasst einen elektrochemischen Energiespeicher, der die elektrische Energie für die Sperrvorrichtung 40 zur Verfügung stellt. Die Übertragung von elektrischer Energie und elektronischen Daten verläuft kontaktgebunden über elektrische Kontakte der Übertragungselemente.

Der Schlüssel 30 umfasst einen Taster 33. Wird der Taster 33 gedrückt, so wird eine zweite Kommunikationsverbindung zu dem Gerät 20 aufgebaut. Bei der drahtlosen zweiten Kommunikationsverbindung handelt es sich beispielsweise um eine Bluetooth Low Energy (BLE) Verbindung oder eine andere Nahbereichskommunikation. Es kann vorgesehen sein, dass, nachdem sich der Schlüsselinhaber in der Applikation authentifiziert hat, und das Gerät 20 eine Schlüssel-ID 53 des Schlüssels 30 empfangen hat, das Gerät 20 die Zuordnung des Schlüssels zu dem aktuell authentifizierten Schlüsselinhaber überprüft. Hierzu kann das Gerät 20 das Kennzeichen des aktuell authentifizierten Schlüsselinhabers und die Schlüssel-ID 53 des Schlüssels 30, der in Kommunikationsverbindung mit dem Gerät 20 steht, zu der Recheneinheit 10 transferieren, so dass die Recheneinheit 10 überprüfen kann, ob das Kennzeichen des aktuell authentifizierten Schlüsselinhabers und die Schlüssel-ID 53 assoziiert sind. Die Recheneinheit 10 informiert das Gerät 20 über das Ergebnis. Liegt keine Assoziierung vor, so wird die Kommunikationsverbindung zwischen dem Schlüssel 30 und dem Gerät 20 unterbrochen, andernfalls wird die Kommunikation fortgesetzt, so dass der Schlüssel 30 ggf. einen Befehl 60 empfangen kann. Steht das Gerät 20 nicht in Kommunikationsverbindung mit der Recheneinheit 10, so kann das Gerät 20 die Überprüfung anhand einer in dem Gerät gespeicherten Assoziierung des Kennzeichens des Schlüsselinhabers mit der Schlüssel-ID 53 vornehmen. Im Falle einer Kommissionierung oder Dekommissionierung eines Schlüssels kann diese Überprüfung unterbleiben oder bei der Dekommissionierung des Schlüssels so modifiziert werden, dass auch die Kommunikationsverbindung mit einem vom Schlüsselinhaber abweichenden Benutzer, dessen Berechtigungsrolle eine Konfigurationsänderung des Schlüssels 30 erlaubt, möglich ist.

Somit können von der Recheneinheit 10 über die Telekommunikationsverbindung zu dem Gerät 20, über die drahtlosen zweite Kommunikationsverbindung zu dem Schlüssel 30 und über die Übertragungselemente zu der Sperrvorrichtung 40 elektronische Daten übertragen werden. Ebenfalls kann von der Sperrvorrichtung 40 zu der Recheneinheit 10 über den aufgezeigten Weg elektronische Daten transferiert werden.

Erfindungsgemäß kann dieser Weg verwendet werden, um eine Konfiguration der Sperrvorrichtung 40 zu verändern. Hierzu wird der Befehl 60 zum Ändern der Konfiguration der Sperrvorrichtung 40 von der Recheneinheit 10 über das Gerät 20 zu dem Schlüssel 30 transferiert. Dieses ist eine Voraussetzung für das Durchführen der Konfigurationsänderung der Sperrvorrichtung 40. Prinzipiell ist jeder Schlüssel 30 des Schließsystems 100 in Bezug auf seine Hardware identisch ausgestattet und kann einen derartigen Befehl empfangen. Erfindungsgemäß empfängt jedoch nicht jeder beliebige Schlüssel 30 des Schließsystem 100 einen derartigen Befehl. Vielmehr werden mittels der Recheneinheit 10 ein oder mehrere Schlüssel 30 anhand eines in der Recheneinheit 10 hinterlegten Kriteriums ausgewählt, wobei der Schlüssel anschließend der Sperrvorrichtung die Konfigurationsänderung befehlen soll. Die entscheidende Funktion des Schlüssels 30 liegt darin begründet, dass der Schlüssel 30 als manipulationssicherer als das Gerät 20 ausgestaltet ist. Das Gerät 20 wird verwendet, um die weite Distanz zwischen Schlüssel 30 und Recheneinheit 10 kommunikationstechnisch zu überwinden. Dadurch, dass der Schlüssel 30 mit dem Schlüsselinhaber mitgeführt werden kann, ist der Schlüssel 30 befähigt, Befehle zur Konfigurationsänderung an verschiedene Sperrvorrichtungen 40 des Schließsystems 100 zu übertragen.

In Figur 1 ist dargestellt, wie der Befehl 60 zur Konfigurationsänderung der Sperrvorrichtung 40 von der Recheneinheit 10 zu der Sperrvorrichtung 40 gelangt. Eine Befehlsnachricht 50 umfasst Metadaten 52. Die Metadaten 52 umfassen diee Schlüssel-ID 53, mit der der Schlüssel 30 eindeutig im Schließsystem 100 identifiziert werden kann. Die Metadaten 52 sind für das Gerät 20 und den Schlüssel 30 lesbar. Die Befehlsnachricht 50 umfasst des Weiteren den Befehl 60, der nur von dem Schlüssel 30 entschlüsselbar ist. Der Befehl 60 umfasst eine Information über die Art der Konfigurationsänderung 61, eine Konfigurationsänderungsnummer 62 und zumindest eine Sperrvorrichtungs-ID 63. Die Sperrvorrichtungs-ID 63 dient dazu, die Sperrverrichtung 40 in dem Schließsystem 100 eindeutig zu identifizieren. Im Falle eines Firmware Updates als Konfigurationsänderung der Sperrvorrichtung 40 umfasst der Befehl 60 des Weiteren ein Firmware-Update-Datenpaket 55. Das Firmware-Update-Datenpacket 55 ist so verschlüsselt, dass nur die Sperrvorrichtung 40 das Firmware-Update-Datenpaket 55 entschlüsseln kann. Dadurch, dass die Befehlsnachricht 50 die Schlüssel ID 53 und die Sperrvorrichtungs-ID 63 umfasst, ist bereits in der Recheneinheit 10 festgelegt, welche Sperrvorrichtung 40 durch welchen Schlüssel 30 eine Konfigurationsänderung erfahren soll. Dadurch dass die Befehlsnachricht 50 überwiegend für das Gerät 20 unentschlüsselbar ist, kann eine Manipulation vermieden werden. Die Befehlsnachricht 50 wird von der Recheneinheit 10 über das Telekommunikationsnetzwerk an das Gerät 20 transferiert.

Um die Manipulationssicherheit weiter zu erhöhen, kann der Schlüssel 30 die in dem Gerät 20 gespeicherte Befehlsnachricht 50 nur empfangen, wenn der Schlüsselinhaber sich in der Applikation authentifiziert hat und die Applikation während der Kommunikationsverbindung zwischen dem Schlüssel 30 und dem Gerät 20 geöffnet ist. Hierbei sind nur die Befehlsnachrichten 50 des authentifizierten Schlüsselinhabers für den Schlüssel 30 sichtbar. Der Schlüssel 30 empfängt nur die Befehlsnachricht 50, die die dazugehörige Schlüssel-ID 53 umfasst. Sind in dem Gerät 20 mehrere Befehlsnachrichten 50 für denselben Schlüssel 30 vorhanden, so empfängt der Schlüssel 30 die mehreren Befehlsnachrichten 50, wenn die Kommunikationsverbindung zwischen dem Schlüssel 30 und dem Gerät 20 steht und die Applikation nach Authentifizierung des Schlüsselinhabers geöffnet ist. Es ist nicht notwendig, dass zeitgleich die dritte Kommunikationsverbindung zwischen der Recheneinheit 10 und dem Gerät 20 und die zweite Kommunikationsverbindung zwischen dem Schlüssel 30 und dem Gerät 20 aufgebaut ist. Vielmehr können zunächst die Befehlsnachricht(en) 50 zu dem Gerät 20 transferiert werden und danach können, auch wenn die Kommunikationsverbindung zwischen dem Gerät 20 und der Recheneinheit 10 unterbrochen ist, die Befehlsnachricht(en) 50 zu dem Schlüssel 30 transferiert werden.

Der Befehl 60 wird nun von dem Schlüssel 30 entschlüsselt und überprüft. Ein fehlerhaften Befehl 60 oder einer fehlerhaften Befehlsnachricht 50 wird über das Gerät 20 zu der Recheneinheit 10 rückgemeldet, wonach die Recheneinheit 10 erneut die Befehlsnachricht 50 transferiert. Ebenfalls wird ein erfolgreicher Transfer des Befehls 60 bzw. der Befehlsnachricht 50 von dem Schlüssel über das Gerät 20 an die Recheneinheit 10 rückgemeldet.

Der Schlüssel 30 generiert eine Schlüssel-Befehlsnachricht 65 für die Sperrvorrichtung 40.

Die Schlüssel-Befehlsnachricht 65 umfasst die Information über die Art der Konfigurationsänderung 61 und die Konfigurationsänderungsnummer 62. Handelt es sich bei der Konfigurationsänderung um ein Firmware Update, so umfasst die Schlüssel-Befehlsnachricht 65 das Firmware-Update-Datenpaket 55, das weiterhin -nur für die Sperrvorrichtung 40 entschlüsselbar- verschlüsselt ist.

Optional kann die Schlüssel-Befehlsnachricht 65 die Schlüssel-ID 53 umfassen. Mittels der Schlüssel-ID 53 kann von der Sperrvorrichtung 40 überprüft werden, ob die Schlüssel-ID 53 auf einer in der Sperrvorrichtung 40 gespeicherten Blacklist aufgeführt ist. Optional kann vorgesehen sein, dass, nur wenn die Schlüssel-ID 53 auf der Blacklist fehlt, die Sperrvorrichtung 40 den Befehl 60 ausführt.

Der Schlüssel 30 kann die Schlüssel-Befehlsnachricht 65 verschlüsseln, so dass die Schlüssel-Befehlsnachricht 65 von der Sperrvorrichtung entschlüsselbar ist. Anstelle einer Schlüssel-Befehlsnachricht 65 kann der Inhalt der Schlüssel-Befehlsnachricht 65 auch auf mehrere Schlüssel-Befehlsnachrichten 65 aufgeteilt sein.

Wenn der Schlüssel 30 in die Sperrvorrichtung 40 eingesteckt ist, so verifizieren sich der Schlüssel 30 und die Sperrvorrichtung 40 gegenseitig, indem der Schlüssel 30 und die Sperrvorrichtung 40 eine kryptographische Information der Schließsystems 100 austauschen. Die Sperrvorrichtung 40 überträgt die Sperrvorrichtungs-ID 63 an den Schlüssel 30. Hierdurch kann der Schlüssel überprüfen, ob der Schlüssel 30 eine Schlüssel-Befehlsnachricht 65 für diejenige Sperrvorrichtung 40, die sich in Kommunikationsverbindung mit dem Schlüssel befindet, gespeichert hat. Bei positiver Prüfung transferiert der Schlüssel die zumindest eine Schlüssel-Befehlsnachricht 65 an die Sperrvorrichtung 40. Hierdurch befiehlt der Schlüssel 30 der Sperrvorrichtung 40 die Konfigurationsänderung.

Zu jeder Art der Konfigurationsänderung ist in der Sperrvorrichtung 40 eine Konfigurationsänderungsnummer elektronisch gespeichert. Die gespeicherte Konfigurationsänderungsnummer ist bei der letzten Konfigurationsänderung derselben Art von der Sperrvorrichtung 40 gespeichert worden. Die Sperrvorrichtung 40 vergleicht die gespeicherte Konfigurationsänderungsnummer mit der Konfigurationsänderungsnummer 62 der Schlüssel-Befehlsnachricht 65. Nur wenn die Konfigurationsänderungsnummer 62 der Schlüssel-Befehlsnachricht 65 höher ist als die gespeicherte Konfigurationsänderungsnummer, führt die Sperrvorrichtung 40 den Befehl 60 aus. Hierdurch wird vermieden, dass veraltete Befehle ausgeführt werden.

Wie zu Figur 6 noch weiter beschrieben werden wird, können noch weitere Voraussetzungen gelten, bevor der Befehl 60 von der Sperrvorrichtung 40 ausgeführt wird.

Die Durchführung des Befehls 60 wird von der Sperrvorrichtung 40 über den Schlüssel 30 und das Gerät 20 an die Recheneinheit 10 rückgemeldet. Die Recheneinheit 10 versendet eine Nachricht an die übrigen Schlüssel 30, die ebenfalls den Befehl 60 mit derselben Informationen über die Art der Konfigurationsänderung 61, derselben Konfigurationsänderungsnummer 62 und derselben Sperrvorrichtungs-ID 63 erhalten haben. Nach Erhalt der Nachricht löschen die übrigen Schlüssel 30 den Befehl 60.

Die Recheneinheit 10 hat eine digitale Repräsentation für jeden Schlüssel 30 des Schließsystems 100 gespeichert. Die Recheneinheit 10 hat eine digitalen Repräsentation für jede Sperrvorrichtung 40 des Schließsystems 100 gespeichert. Die erfolgte und rückgemeldete Änderung der Konfiguration der Sperrvorrichtung 40 wird in der digitalen Repräsentation der Sperrvorrichtung 40 gespeichert. Ebenfalls wird in der digitalen Repräsentation desjenigen Schlüssels 30, der der Sperrvorrichtung 40 die Konfigurationsänderung befohlen hat, die Durchführung des Befehls 60 gespeichert. Das Kennzeichen des Schlüsselinhabers, der sich in der Applikation authentifiziert hat, als der Schlüssel 30 die Befehlsnachricht 50 empfangen hat, wird in der digitalen Repräsentation des Schlüssels 30 gespeichert.

Die digitale Repräsentation des Schlüssels 30, die die Schlüssel-ID 53 des Schlüssels 30 umfasst, ist dem Kennzeichen des Schlüsselinhabers digital in der Recheneinheit assoziiert. Hierdurch wird der Schlüsselinhaber dem Schlüssel 30 zugeordnet. Die Auswahl desjenigen oder derjenigen Schlüssel, der bzw. die den Befehl zur Konfigurationsänderung an die Sperrvorrichtung 40 transferieren, wird mittels des mit dem Schlüssel 30 assoziierten Schlüsselinhabers in der Recheneinheit 10 ermittelt. Hierbei ist ein Kriterium, welche Berechtigungsrolle 70, 71 der Schlüsselinhaber innehat.

Figur 2 zeigt ein Konzept für unterschiedliche Rollen 70, 71, 72, 73 innerhalb eines Schließsystems 100. Schlüsselinhaber, die einen Schlüssel in dem Schließsystem besitzen, sind hell dargestellt und sind einer Berechtigungsrolle 70, 71 zugeordnet. Die Schlüsselinhaber sind vor Ort, um mit ihren Schlüsseln 30 mit den Sperrvorrichtungen 40 zu interagieren. Benutzer, die nicht oder nicht zwingend einen Schlüssel besitzen, sind in Figur 2 schwarz dargestellt. Die schwarz dargestellten Benutzer üben administrative Tätigkeiten aus und sind Benutzerrollen zugeordnet.

Eine Berechtigungsrolle 70 entspricht der Berechtigtenrolle eine Zutrittsberechtigten 70. Der Zutrittsberechtige hat zumindest eine digitale Zutrittsberechtigung auf dem Schlüssel für eine Sperrvorrichtung des Schließsystems gespeichert. Ein Zutrittsberechtigter 70 darf nicht die Dekommissionierung der Sperrvorrichtung 40 durchführen. Der Zutrittsberechtigte darf ein Firmware Update der Sperrvorrichtung 40 durchführen.

Eine Berechtigungsrolle 71 entspricht der Berechtigtenrolle 71 eines Kommissionierer. Der Kommissionierer darf eine Dekommissionierung der Sperrvorrichtung 40 durchführen. Der Kommissionierer darf ein Firmware Update der Sperrvorrichtung 40 durchführen. Der Kommissionierer darf alle Schlüssel 30 des Schliesssystem 100 dekommissionieren. Hierbei darf der Kommissionierer sowohl seinen eigenen Schlüssel 30 als auch Schlüssel 30 anderer Schlüsselinhaber dekommissionieren. Der Kommissionierer darf zumindest eine Zutrittsberechtigung auf dem Schlüssel 30 gespeichert haben. Es ist aber nicht zwingend notwendig, dass der Kommissionierer zur Durchführung der Konfigurationsänderungen Zutrittsberechtigungen auf dem Schlüssel gespeichert hat. Insbesondere ist es nicht notwendig, dass der Kommissionierer eine Zutrittsberechtigung zu der Sperrvorrichtung, die dekommissioniert werden soll, besitzt.

Eine Benutzerrolle 72 entspricht der Benutzerrolle 72 eines Administrators. Der Administrator 72 kann zumindest einen Schlüssel auswählen, sofern es die Berechtigtenrolle des Schlüsselinhabers erlaubt, oder die Auswahl der Recheneinheit 10 für einen Schlüssel bestätigen, der die Befehlsnachricht zum Ändern der Konfiguration der Sperrvorrichtung 40 empfangen soll. Der Administrator 72 kann Sperrvorrichtungen 40 selektieren, an denen die Konfigurationsänderung der Sperrvorrichtung 40 durchgeführt werden soll. Der Administrator 72 kann einen Schlüssel 30 auswählen, der dekommissioniert werden soll, oder eine Anfrage zur Dekommissionierung eines Schlüssel 30 bestätigen. Ein Administrator 72 kann Berechtigungsrollen 70, 71 an Schlüsselinhaber vergeben. Der Administrator 72 darf Schlüssel 30 in dem Schließsystem 100 anlegen und Zutrittsberechtigungen vergeben. Somit kann der Administrator prinzipiell zugleich ein Schlüsselinhaber mit der Berechtigungsrolle des Zutrittsberechtigten oder des Kommissionierers sein. Der Administrator 72 muss jedoch nicht zwingend auch ein Schlüsselinhaber sein.

Es kann sein, dass nur die Rollen 70, 71, 72 in dem Schließsystem 100 vorgesehen sind.

Eine optionale Benutzerrolle 73 entspricht der Benutzerrolle eines Firmware Updaters 73. Ein Firmware Updater 73 darf ausschließlich Sperrvorrichtungen 40 selektieren, an denen ein Firmware Update durchgeführt werden soll, und die Schlüssel 30 unter Berücksichtigung der Kriterien auswählen, die die Befehlsnachricht 50 mit dem Firmware Update für die Sperrvorrichtung 40 empfangen sollen. Der Firmware Updater 73 istinsbesondere ein Servicemitarbeiter des Herstellers der Schließsystems 100. Der Firmware Updater 73 ist nicht zugleich Schlüsselinhaber.

Figur 3 zeigt zwei alternative Konzepte für ein Sicherheitssystem 1000, 1001. Das Sicherheitssystem 1000 gemäß des ersten Konzepts und das Sicherheitssystem 1001 gemäß des zweiten Konzepts umfasst jeweils mehrere Schließsysteme 100, 101, 102, hier exemplarisch drei Schließsysteme 100, 101, 102, deren Sperrvorrichtungen 40 Figur 3 nicht dargestellt sind. Die Schließsysteme 101, 102, 103 sind exemplarisch als Kreis dargestellt. Jedes Schließsystem umfasst eine Recheneinheit 10, 10a, 10b, die einen virtuellen Bereich des Cloud-Servers darstellt. Ein gemeinsamer Bereich 10c des Cloud-Servers dient des zur-Verfügung-Stellens von neuen Firmware Updates und wird z. B. von der Herstellfirma der Schließsysteme 100, 101, 102 betrieben.

Die Schlüssel 30, 30a, 30b, 30c, 30d, 30e sind in beiden Sicherheitssystemen 1000, 1001 jeweils genau einem Schließsystem 100, 101, 102 zugeordnet, was in Figur 3 durch die Anordnung der Schlüssel 30, 30a, 30b, 30c, 30d, 30e im jeweiligen Kreis der Schließsysteme 100, 101, 102 dargestellt.ist. Zudem sind die Schlüssel 30, 30a, 30b, 30c, 30d, 30e jeweils genau einem Schlüsselinhaber 80, 81, 82, 83, 84, 85 in beiden Sicherheitssystemen 1000, 1001 zugeordnet. Die Zuordnung des Schlüssels 30, 30a, 30b, 30c, 30d, 30e zu dem Schüsselinhaber 80, 81, 82, 83, 84, 85 ist in Figur 3 durch einen Strich dargestellt.

In dem Sicherheitssystem 1000 sind alle Schlüsselinhaber 80, 81, 82, 83, 84, 85 genau einem Schließsystem 100, 101 zugeordnet, was in Figur 3 durch die Anordnung des Schlüsselinhabers 80, 81, 82, 83, 84, 85 im Kreis des jeweiligen Schießsystems 100, 101, 102 dargestellt ist. Ebenfalls besitzt jeder Schlüsselinhaber 80, 81, 82, 83, 84, 85 des Sicherheitssystems 1000 nur genau einen Schlüssel 30, 30a, 30b, 30c, 30d, 30e. Die Schlüsselinhaber 80, 81, 82, 83, 84, 85 haben im Sicherheitssystemen 1000 unterschiedliche Berechtigungsrollen 70, 71. Jeder Schlüsselinhaber 80, 81, 82, 83, 84, 85 hat dabei genau eine Berechtigungsrolle 70, 71. Die Schlüsselinhaber 80, 83 sind Zutrittsberechtigte 70. Die Schlüsselinhaber 81, 82, 84, 85 sind Kommissionierer 71.

In dem Sicherheitssystem 1001 sind hingegen einige Schlüsselinhaber 81, 82 mehreren Schließsystem 100, 101 zugeordnet. Andere Schlüsselinhaber 80, 83 sind hingegen nur einem Schließsystem 100, 102 zugeordnet, wobei diese Schlüsselinhaber 80, 83 jeweils genau ein Berechtigungsrolle 70 bzw. 71 innehaben. Der Schlüsselinhaber 81, der den Schließsystemen 100, 101 zugeordnet ist, hat in beiden Schließsystemen 100, 101 jeweils dieselbe Berechtigungsrolle als Kommissionierer 71. Jedoch können die Schlüsselinhaber in jedem Schließsystem 100, 101, 102 des Sicherheitssystems 1001 eine unterschiedliche Berechtigungsrolle einnehmen. Dieses ist exemplarisch bei dem Schlüsselinhaber 82 gezeigt. Der Schlüsselinhaber 82 agiert mit dem Schlüssel 30c in dem Schließsystem 101 als Zutrittsberechtigter 70 und mit dem Schlüssel 30e in dem Schließsystem 102 als Kommissionierer 71.

In den Figuren 4 bis 8 sind unterschiedliche Verfahren zur Dekommissionierung bzw. zur Durchführung eines Firmware Update einer Sperrvorrichtung oder eines Schlüssels dargestellt. Hierbei zeigen Pfeile den Transfer von digitalen Daten an. Ein Kreis mit Pfeilen zeigt digitale Verarbeitungsschritte in einer der beteiligten Vorrichtungen 10, 20, 30, 40 an. Von oben nach unten ist in den Figuren 4 bis 8 jeweils ein Zeitverlauf dargestellt.

Figur 4 zeigt ein erstes Ausführungsbeispiel für ein Verfahren 200 zur Dekommissionierung einer Sperrvorrichtung 40. In einem ersten Verfahrensschritt 201 wird eine Sperrvorrichtung 40 zur Dekommissionierung mittels der Ein- und Ausgabevorrichtung 11,12 selektiert. Die Selektion wird in der digitalen Repräsentation der Sperrvorrichtung 40 hinterlegt. Sodann schlägt die Recheneinheit 10 auf der Ausgabevorrichtung 11 zumindest einen Schlüssel 30 eines Kommissionierers 82 vor, der die Dekommissionierung vor Ort durchführen soll. Hierbei berücksichtigt die Recheneinheit 10 die Berechtigungsrolle der Schlüsselinhaber der in Frage kommenden Schlüssel 30 als Auswahlkriterium. Ein Administrator 83 bestätigt über die Eingabevorrichtung 12 die Auswahl des Schlüssels 30. Die Aufgabe, die selektierte Sperrvorrichtung 40 zu dekommissionieren, wird in der digitalen Repräsentation des ausgewählten Schlüssels 30 digital hinterlegt. Eine entsprechende Befehlsnachricht 50 wird von der Recheneinheit 10 verschlüsselt generiert. Eine Konfigurationsänderung ist ausschließlich durch eine derart generierte Befehlsnachricht 50 möglich, d. h. nach Selektion der Sperrvorrichtung 40, deren Konfiguration geändert werden soll, und Auswahl des Schlüssels als Werkzeug der Konfigurationsänderung mittels der Recheneinheit 10.

In einem zweiten Verfahrensschritt 202 wird die Befehlsnachricht 50 mittels der Mobilfunknummer des Gerätes 20, die als zu dem Schlüsselinhaber des ausgewählten Schlüssels 30 zugehörig in der Recheneinheit 10 hinterlegt ist, über das Telekommunikationsnetz transferiert.

In einem dritten Verfahrensschritt 203 wird die Befehlsnachricht 50 von dem Gerät 20 zu dem Schlüssel 30 transferiert. Hierzu muss der Schlüsselinhaber sich in der Applikation des Geräts 20 authentifizieren und durch eine Betätigung des Tasters 33 die Kommunikationsverbindung zwischen dem Gerät 20 und dem Schlüssel 30 aufbauen.

In einem vierten Verfahrensschritt 204 entschlüsselt der Schlüssel 30 die Befehlsnachricht 50 und meldet über das Gerät 20 an die Recheneinheit 10 den erfolgreichen Empfang der Befehlsnachricht 50 zurück.

Die Recheneinheit 10 sendet in einer separaten Nachricht 90 in einem Verfahrensschritt 205, die Aufgabe die Sperrvorrichtung 40 zu dekommissionieren, an das Gerät 20. Das Gerät 20 zeigt die Nachricht 90 auf dem Ausgabemittel 22 an. Nun liest der Kommissionierer 82 die Nachricht 90 mit der Aufgabe, die Sperrvorrichtung 40 zu dekommissionieren und begibt sich zu der entsprechenden Sperrvorrichtung 40.

Vor Ort steckt der Kommissionierer 82 den Schlüssel 30 in die Sperrvorrichtung 40 in einem Verfahrensschritt 206. Der Schlüssel 30 und die Sperrvorrichtung 40 verifizieren sich nun gegenseitig. Zudem überträgt die Sperrvorrichtung die Sperrvorrichtungs-ID 63 an den Schlüssel 30. Können sich der Schlüssel 30 und die Sperrvorrichtung 40 nicht gegenseitig verifizieren, so wird das Verfahren 200 abgebrochen.

Im Falle einer erfolgreichen Verifikation überprüft der Schlüssel 30, ob der Schlüssel 30 einen Befehl 60 für die Sperrvorrichtung 40 mit der Sperrvorrichtungs-ID 63 gespeichert hat. Da dieses vorliegend der Fall ist, überträgt anschließend der Schlüssel 30 automatisch an die Sperrvorrichtung 40 die Schlüssel-Befehlsnachricht 65 in einem Verfahrensschritt 207. Die Sperrvorrichtung 40 entschlüsselt die Schlüssel-Befehlsnachricht 65. Optional überprüft die Sperrvorrichtung 40, ob der Schlüssel 30 auf der in der Sperrvorrichtung 40 gespeicherten Blacklist aufgeführt wird. Ist der Schlüssel auf der Blacklist vorhanden, so wird das Verfahren abgebrochen. Ist der Schlüssel nicht auf der Blacklist aufgeführt, so wird das Verfahren fortgesetzt.

Die Sperrvorrichtung 40 vergleicht die Konfigurationsänderungsnummer der Schlüssel-Befehlsnachricht 65 mit einer Konfigurationsänderungsnummer für die Dekommissionierung, die in der Sperrvorrichtung 40 gespeichert ist, in einem Verfahrensschritt 208. Nur wenn die Konfigurationsänderungsnummer der Schlüssel-Befehlsnachricht 65 größer ist als die gespeicherte Konfigurationsänderungsnummer, wird die Dekommissionierung D durchgeführt.

In den nächsten Verfahrensschritt 209 wird die Dekommissionierung D durchgeführt. Hierzu löscht die Sperrvorrichtung 40 die kryptographische Information des Schließsystems 100. Die Sperrvorrichtung 40 aktiviert die kryptographische Information, die bei der Herstellung der Sperrvorrichtung 40 in der Sperrvorrichtung 40 gespeichert ist. Ferner löscht die Sperrvorrichtung 40 einen Code, der die Sperrvorrichtung 40 der digitalen Repräsentation der Sperrvorrichtung 40 zuordnet. Ferner generiert die Sperrvorrichtung 40 einen Code, der eine Zuordnung zu einer digitalen Repräsentation in einem anderen Schließsystem 100 ermöglicht. Ferner löscht die Sperrvorrichtung 40 einen Code, der die Sperrvorrichtung einem Schließsystem 100 zuordnet. Die Sperrvorrichtung 40 generiert einen Code, der eine Zuordnung zu einem anderen Schließsystem 101, 102 ermöglicht.

Während der Verfahrensschritte 206 bis 209 muss der Schlüssel 30 in der Sperrvorrichtung 40 eingesteckt bleiben, ansonsten wird das Verfahren 200 abgebrochen. Nach der erfolgten Dekommissionierung D der Sperrvorrichtung 40 wird eine digitale Nachricht 66, dass die Sperrvorrichtung 40 mit Hilfe der Schlüssels 30 dekommissioniert worden ist, über den Schlüssel 30 und das Gerät 20 an die Recheneinheit 10 in einem Verfahrensschritt 210 gesendet. Dieses wird in Figur 4 als ein durchgehender Pfeil dargestellt, obwohl die Nachricht 66 auch längere Zeit in dem Schlüssel 30 und oder in dem Gerät 20 gespeichert sein kann.

Nach Empfang der Nachricht 66 ändert die Recheneinheit den Status der digitalen Repräsentation der Sperrvorrichtung 40 auf "dekommissioniert" in einem Verfahrensschritt 211. Die Recheneinheit 10 löscht den Code, der die digitalen Repräsentation mit der Sperrvorrichtung 40 verbindet. Wird an demselben Ort eine neue Sperrvorrichtung 40 in Betrieb genommen werden, so kann die digitale Repräsentation der Sperrvorrichtung 40 mit dem Code der neuen Sperrvorrichtung 40 wieder aktiviert werden.

Die Recheneinheit 10 speichert in dem Verfahrensschritt 211, welcher Schlüssel 30 die Dekommissionierung D der Sperrvorrichtung 40 befohlen hat. Hat die Recheneinheit 10 den Befehl 60 an mehrere Schlüssel gesendet, so informiert die Recheneinheit 10 alle Schlüssel, die den Befehl 60 gespeichert haben in einem Verfahren Schritt 212, den Befehl zu löschen.

In Figur 5 ist ein zu dem Verfahren 200 analoges Verfahren 300 dargestellt, mit dem die Sperrvorrichtung 40 ein Firmware Update FU erhalten soll. In einem ersten Verfahrensschritt 301 wird eine Sperrvorrichtung 40 zum Firmware Update FU mit einer Firmwareversion mittels der Ein- und Ausgabevorrichtung 11,12 selektiert. Hierzu kann die Recheneinheit 10 eine Firmware-Versionsnummer, die in den digitalen Repräsentationen der Sperrvorrichtungen 40 des Schließsystems 100 hinterlegt sind, mit einer Firmwareversionsnummer des zu installierenden Firmware-Update-Datenpakets vergleichen. Die Recheneinheit 10 kann Sperrvorrichtungen 40, deren in der digitalen Repräsentation gespeicherte Firmwareversionsnummer niedriger als die Firmware-Versionsnummer des zu installierenden Firmware-Update-Datenpakets zum Firmware Update vorschlagen. Ein Administrator des Schließsystems 100 kann den Vorschlag bestätigen oder ablehnen. Alternativ oder zusätzlich kann ein Firmware Updater den Vorschlag bestätigen oder ablehnen. Die Selektion wird in der digitalen Repräsentation der Sperrvorrichtung 40 hinterlegt.

Sodann schlägt die Recheneinheit 10 auf der Ausgabevorrichtung 11 zumindest einen Schlüssel 30 Schlüsselinhabers vor, der das Firmware Update vor Ort durchführen soll. Der Administrator oder der Firmware Updater bestätigt über die Eingabevorrichtung 12 die Auswahl des Schlüssels 30. Die Aufgabe, die selektierte Sperrvorrichtung 40 mit einem Firmware Update zu versehen, wird in der digitalen Repräsentation des ausgewählten Schlüssels 30 hinterlegt. Eine entsprechende Befehlsnachricht 50 wird von der Recheneinheit 10 verschlüsselt generiert.

Die nachfolgenden Schritte 302, 303 und 304 entsprechen den Schritten 202, 203 und 204 der Figur 4.

Die Recheneinheit 10 sendet in einer separaten Nachricht 90 in einem Verfahrensschritt 305 die Aufgabe, an der Sperrvorrichtung 40 ein Firmware Update durchzuführen, an das Gerät 20. Das Gerät 20 zeigt die Nachricht 90 auf dem Ausgabemittel 22 an. Nach dem Lesen der Nachricht begibt sich der Schlüsselinhaber zu der selektierten Sperrvorichtung 40.

Die Verfahrensschritte 306, 307 entsprechen den Verfahrensschritten 206, 207 aus Figur 4.

In einem Verfahren Schritt 308 vergleicht die Sperrvorrichtung 40 die Konfigurationsänderungsnummer der Schlüssel-Befehlsnachricht 65 mit einer Konfigurationsänderungsnummer für das Firmware Update, die in der Sperrvorrichtung 40 gespeichert ist. Ebenfalls wird die in der Sperrvorrichtung 40 die gespeicherte Firmware Versionsnummer mit der Firmware-Versionsnummer der Schlüssel-Befehlsnachricht 65 verglichen. Nur wenn die Konfigurationsänderungsnummer und die Firmware-Versionsnummer der Schlüssel-Befehlsnachricht 65 größer ist als die gespeicherte Konfigurationsänderungsnummer beziehungsweise Firmware-Versionsnummer wird das Firmware Update FU durchgeführt.

In den nächsten Verfahrensschritt 309 wird das Firmware Update FU durchgeführt. Hierzu wird das Firmware-Update-Datenpaket entschlüsselt, überprüft und installiert. Die Konfigurationsnummer und die Firmware-Versionsnummer der Schlüssel-Befehlsnachricht 65 werden gespeichert.

Während der Verfahrensschritte 306 bis 309 muss der Schlüssel 30 in der Sperrvorrichtung 40 eingesteckt bleiben, ansonsten wird das Verfahren abgebrochen. Der Schlüssel 30 umfasst eine Leuchtvorrichtung 34 (s. Fig. 1), an der die Durchführung des Firmware Updates FU angezeigt wird.

Nach der erfolgten Durchführung des Firmware Updates FU ändert der Schlüssel 30 die Anzeige der Leuchtvorrichtung 34. Eine Nachricht 66, dass die Sperrvorrichtung 40 mit Hilfe der Schlüssels 30 ein Firmware Update FU erfahren hat, wird über den Schlüssel 30 und das Gerät 20 an die Recheneinheit 10 in einem Verfahrensschritt 310, der analog zu Verfahren Schritt 210 der Figur 4 ausgebildet ist, gesendet.

Nach Empfang der Nachricht 66 aktualisiert die Recheneinheit 10 Firmware-Versionsnummer der digitalen Repräsentation der Sperrvorrichtung 40. Die Recheneinheit 10 speichert, welcher Schlüssel 30 der Sperrvorrichtung 40 das Firmwareupdate FU befohlen hat. Hat die Recheneinheit 10 den Befehl 60 an mehrere Schlüssel 30 gesendet, so informiert die Recheneinheit 10 alle Schlüssel mit dem Befehl 60 in einem Verfahrensschritt 312, den Befehl 60 zu löschen.

Figur 6 zeigt ein alternatives Verfahren 400 zu Dekommissionierung D der Sperrvorrichtung 40. Ein Kommissionierer 71 authentifiziert sich in der Applikation und drückt in der Applikation auf ein Dekommissionierung-Feld 23 in einem Verfahrensschritt 401. Das Dekommissionierungs-Feld 23 wird auf dem Ausgabemittel 22 des Gerätes 20 angezeigt (s. Figur 1).

Auf dem Ausgabemittel 22 wird nun angezeigt, dass der Kommissionierer 71 durch Drücken des Tasters 33 die Kommunikationsverbindung zu dem Schlüssel 30 herstellen soll. Zudem wird auf dem Ausgabemittel 22 angezeigt, dass der Kommissionierer 71 den Schlüssel 30 in den Schlüsselkanal 41 stecken soll. Der Kommissionierer 71 drückt in einem Verfahrensschritt 402 den Taster 33 des Schlüssels 30 und steckt in einem Verfahrensschritt 403 den Schlüssel 30 in den Schlüsselkanal 41. Der Schlüssel 30 und die Sperrvorrichtung 40 verifizieren sich nun gegenseitig. Zudem überträgt die Sperrvorrichtung die Sperrvorrichtungs-ID 63 an den Schlüssel 30. Können sich der Schlüssel 30 und die Sperrvorrichtung 40 nicht gegenseitig verifizieren, so wird das Verfahren 400 abgebrochen.

Sofern zuvor bereits ein Befehl 60 zur Dekommissionierung der Sperrvorrichtung 40 mit der übertragenen Sperrvorrichtungs-ID 63 in dem in dem Schlüssel 30 gespeichert worden ist, kann nun die Schlüssel-Befehlsnachricht 65 an die Sperrvorrichtung 40 transferiert werden. Anschließend kann die Sperrvorrichtung 40 den zumindest einen Prüfschritt, die Dekommissionierung und die Rückmeldung an die Recheneinheit analog zu den Verfahrensschritten 208, 209 und 210 durchführen. Hierbei muss ab dem Verfahrenschritt 403 bis zum Beenden der Dekommissionierung D analog zum Verfahrensschritt 209 der Schlüssel 30 in der Sperrvorrichtung 40 eingesteckt bleiben. Ebenfalls kann die Recheneinheit 10 danach Verfahrenschritte, die analog zu den Schritten 211 und ggf. 212 sind, durchführen. Es kann auch sein, dass der Befehl 60 in dem Gerät 20 gespeichert ist und zunächst an den Schlüssel 30 transferiert wird, bevor die Schlüssel-Befehlsnachricht 65 an die Sperrvorrichtung 40 übermittelt wird und erst danach die übrigen Schritte analog zu 208 bis 211, ggf. 212, wie geschildert, ablaufen.

Wenn kein Befehl 60 zur Dekommissionierung D der Sperrvorrichtung 40 in dem Gerät 20 oder in dem Schlüssel 30 gespeichert worden ist, wird die Sperrvorrichtungs-ID 63 von dem Schlüssel 30 an das Gerät 20 In einem Verfahrensschritt 404 gemeldet.

Erfindungsgemäß ist es nicht möglich, ohne Einbinden der Recheneinheit 10 die Sperrvorrichtung 40 zu dekommissionieren. Daher sendet nun das Gerät 20 in einem Verfahrensschritt 405 eine Anfrage A, dass die Sperrvorrichtung 40 zu dekommissionieren sei, zusammen mit der Schlüssel-ID 53 und der Sperrvorrichtungs-ID 63 an die Recheneinheit 10. Die Recheneinheit 10 bearbeitet in Anfrage A in einem Verfahrensschritt 406. Hierbei überprüft die Recheneinheit 10 die Berechtigungsrolle des Schlüsselinhabers des Schlüssels 30 mit der empfangenen Schlüssel-ID 53. Erlaubt die Berechtigungsrolle die Dekommissionierung nicht, so endet das Verfahren 400. Erlaubt die Berechtigungsrolle die Dekommissionierung der Sperrvorrichtung 40, so schlägt die Recheneinheit 10 dem Administrator vor, die Dekommissionierung D zu erlauben. Verweigert der Administrator die Erlaubnis, so endet das Verfahren 400. Gibt der Administrator die Erlaubnis, so sendet die Recheneinheit 10 die Befehlsnachricht 50 über das Gerät 20 an den Schlüssel 30 in einem Verfahrensschritt 407, die im Schlüssel 30 entschlüsselt wird.

Anschließend wird eine Schlüssel-Befehlsnachricht 65 an die Sperrvorrichtung 40 in einem Verfahrensschritt 408 übertragen, dort die Konfigurationsänderungsnummer in einem Verfahrensschritt 409 überprüft und die Dekommsissionierung D in einem Verfahrensschritt 410 durchgeführt. Diese Verfahrensschritte laufen wie bei den Verfahrensschritten 207, 208 und 209 beschrieben, ab. Anschließend wird in einem Verfahrensschritt 411 eine Nachricht 66, dass die Sperrvorrichtung 40 mit Hilfe der Schlüssels 30 dekommissioniert worden ist, über den Schlüssel 30 und das Gerät 20 an die Recheneinheit 10 in einem Verfahrensschritt 411, analog dem Verfahrensschritt 210 gesendet. Die Recheneinheit 10 verarbeitet die Nachricht 66 in einem Verfahrensschritt 412, der analog zu dem Verfahrensschritt 211 abläuft. Zwischen dem Verfahrensschritt 403 bis 411 ist es zwingend notwendig, dass der Schlüssel in der Sperrvorrichtung eingesteckt bleibt.

Das Schließsystem 100 ist ebenfalls ausgebildet, einen Schlüssel 30 in Verfahren 500, 600 zu dekommissionieren, wie in den Figuren 7 und 8 dargestellt. In einem ersten Verfahren 500 zur Dekommissionierung DS des Schlüssels 30 gemäß Figur 7 wird in einem ersten Verfahrensschritt 501 ein Schlüssel 30 zur Dekommissionierung DS mittels der Ein- und Ausgabevorrichtung 11,12 ausgewählt. Die Auswahl wird in der digitalen Repräsentation des Schlüssels hinterlegt. Sodann schlägt die Recheneinheit 10 auf der Ausgabevorrichtung 11 zumindest einen Benutzer vor, zu dessen Gerät 20 eine Schlüssel-Dekommissionierungs-Befehlsnachricht 150 zur Dekommissioinierung des Schlüssels 30 transferiert werden soll.

In der Regel schlägt die Recheneinheit 10 den Schlüsselinhaber vor, dessen Gerät 20 die Schlüssel-Dekommissionierungs-Befehlsnachricht 150 empfangen soll. Es kann zusätzlich oder alternativ ein Kommissionierer hierfür ausgewählt werden. Ein Administrator 83 bestätigt über die Eingabevorrichtung 12 die Auswahl des Benutzers. Eine entsprechende Schlüssel-Dekommissionierungs-Befehlsnachricht 150 wird von der Recheneinheit 10 generiert und in einem Verfahrensschritt 502 an das Gerät 20 des ausgewählten Benutzers mittels der in der Recheneinheit 10 hinterlegten Mobilfunknummer gesendet. Die Schlüssel-Dekommissionierungs-Befehlsnachricht 150 umfasst zumindest die Dekommissionierungs-Information 61, dass der Schlüssel 30 zu dekommissionieren ist, und eine Konfigurationsänderungsnummer 62. Die Dekommissionierungs-Information 61 und die Konfigurationsänderungsnummer 62 sind derart verschlüsselt, so dass die Dekommissionierungs-Information 61 und die Konfigurationsänderungsnummer 62 für das Gerät 20 unentschlüsselbar und für den zu dekommissionierenden Schlüssel 30 entschlüsselbar sind. Ferner enthält die Schlüssel-Dekommissionierungs-Befehlsnachricht 150 die Schlüssel-ID des zu dekommissionierenden Schlüssels 30.

In einem dritten Verfahrensschritt 503 wird die Schlüssel-Dekommissionierungs-Befehlsnachricht 150 von dem Gerät 20 zu dem Schlüssel 30 transferiert. Hierzu muss der Benutzer sich in der Applikation des Geräts 20 authentifizieren und durch eine Betätigung des Tasters 33 die Kommunikationsverbindung zwischen dem Gerät 20 und dem Schlüssel 30 aufbauen.

Der Schlüssel 30 vergleicht die Konfigurationsänderungsnummer 62 der Schlüssel-Dekommissionierungs-Befehlsnachricht 150 mit einer Konfigurationsänderungsnummer 62 für die Dekommissionierung, die in dem Schlüssel 30 gespeichert ist in einem Verfahrenschritt 504, analog zu Verfahrensschritt 208. Nur wenn die Konfigurationsänderungsnummer 62 der Schlüssel-Dekommissionierungs-Befehlsnachricht 150 größer ist als die gespeicherte Konfigurationsänderungsnummer wird die Dekommissionierung DS durchgeführt.

In den nächsten Verfahrensschritt 505 wird die Dekommissionierung DS durchgeführt. Hierzu löscht der Schlüssel die kryptographische Information des Schließsystems 100 in dem elektronischn Speicher des Schlüssels 30. Der Schlüssel 30 aktiviert die kryptographische Information, die bei der Herstellung des Schlüssels 30 in dem Schlüssel 30 gespeichert ist. Ferner löscht der Schlüssel 30 einen Code, den Schlüssel 30 der digitalen Repräsentation des Schlüssels 30 zuordnet. Ferner generiert der Schlüssel 30 einen Code, der eine Zuordnung zu einer digitalen Repräsentation in einem anderen Schließsystem 100 ermöglicht. Ferner löscht der Schlüssel einen Code, der den Schlüssel 30 einem Schließsystem 100 zuordnet. Der Schlüssel 30 generiert einen Code, der eine Zuordnung zu einem anderen Schließsystem 101, 102 ermöglicht.

In einem Verfahrensschritt 506 wird eine Nachricht 166 über die erfolgte Dekommissionierung DS des Schlüssels 30 an die Recheneinheit 10 transferiert. Nach Empfang der Nachricht 166 ändert die Recheneinheit 10 den Status der digitalen Repräsentation des Schlüssels 30 auf "dekommissioniert". Die Recheneinheit 10 löscht den Code, der die digitale Repräsentation mit der Schlüssel 30 verbindet, in einem Verfahrensschritt 507.

In einem alternativen Verfahren 600 zur Dekomissionierung des Schlüssels 30 gemäß Figur 8 möchte ein Benutzer vor Ort den Schlüssel 30 dekommissionieren. Hierzu drückt der Benutzer auf ein Schlüssel-Dekommissionierungsfeld 24 (s.Figur 1) auf dem Ein- und Ausgabemittel 21, 22 in einem Verfahrensschritt 601. Ferner stellt der Benutzer mittels des Tasters 33 die Kommunikationsverbindung zwischen dem Gerät 20 und dem Schlüssel 30 in einem Verfahrensschritt 602 her. Der Schlüssel 30 transferiert die Schlüssel-ID 53 zu dem Gerät 20 in einem Verfahrensschritt 603. Das Gerät 20 sendet in einem Verfahrensschritt 604 eine Anfrage A, dass der Schlüssel 30 zu dekommissionieren sei, zusammen mit der Schlüssel-ID 53 an die Recheneinheit 10. Die Recheneinheit 10 bearbeitet in Anfrage A in einem Verfahrensschritt 605. Hierbei überprüft die Recheneinheit 10, ob die Berechtigungsrolle des Benutzers, der sich in dem Gerät 20 authentifiziert hat, die Dekommissionierung des Schlüssels 30 erlaubt oder ob es sich um den Schlüsselinhaber handelt. Erlaubt die Berechtigungsrolle die Dekommissionierung des Schlüssels 30 oder handelt es sich um den Schlüsselinhaber, so schlägt die Recheneinheit 10 dem Administrator vor, die Dekommissionierung zu erlauben. Verweigert der Administrator die Erlaubnis, so endet das Verfahren 600. Gibt der Administrator die Erlaubnis, so sendet die Recheneinheit 10 die Schlüssel-Dekommissionierungs-Befehlsnachricht 150 über das Gerät 20 an den Schlüssel 30 in einem Verfahrensschritt 606, die im Schlüssel 30 entschlüsselt wird. Die nachfolgenden Schritte 607, 608, 609 und 610 entsprechen den Verfahrensschritten 504, 505, 506 und 507 aus Figur 7.

In Figur 9 ist ein Verfahren 700 zur Registrierung eines neuen Schlüsselinhabers und zur Inbetriebnahme (Kommissionierung) eines neuen Schlüssels in dem erfindungsgemäßen Schließsystem 100 dargestellt. Hierbei wird in einem Verfahrensschritt 701 zunächst in der Recheneinheit 10 von einem Administrator ein neuer Schlüsselinhaber dem Schließsystem 100 hinzugefügt, indem der Administrator ein Kennzeichen des neuen Schlüsselinhabers, z. B. seinen Namen oder seine E-Mail-Adresse, mittels der Eingabevorrichtung 12 eingibt. Der Administrator legt zudem über die Eingabevorrichtung 12 eine Berechtigungsrolle 70, 71 für den neuen Schlüsselinhaber fest, indem der Administrator über die Eingabevorrichtung 12 eine Berechtigungsrolle 70, 71 auswählt. Die Recheneinheit speichert das Kennzeichen des neuen Schlüsselinhabers und die Berechtigungsrolle 70, 71 als miteinander assoziiert ab.

In einem zweiten Schritt 702 wird der neue Schlüsselinhaber über eine Nachricht 91, z. B. eine Email, darüber informiert, dass der Schlüsselinhaber in dem Schließsystem 100 registriert worden ist und nun mit seinem Kennzeichen eine Authentifizierung für die Applikation festlegen kann. Hat der Schlüsselinhaber sich eine Authentifizierung ausgesucht und z. B. ein Passwort festgelegt, so kann nun der Schlüsselinhaber in einem Verfahrensschritt 703 die Applikation auf das Gerät 20 herunterladen und sich in der Applikation authentifizieren. Die Transfer-Information des Geräts 20, an dem sich der Schlüsselinhaber in der Applikation authentifiziert hat, wird an die Recheneinheit 10 transferiert und in der Recheneinheit 10 mit dem Kennzeichen des Schlüsselinhabers assoziiert. Hiermit ist die Registrierung des Schlüsselinhabers abgeschlossen.

Solange der Schlüsselinhaber in der geöffneten Applikation mittels des Eingabemittels 21 authentifiziert ist, kann der Schlüsselinhaber einen neuen Schlüssel 30 kommissionieren. Hierzu gibt der Schlüsselinhaber mittels des Eingabemittels 21 in einem Verfahrensschritt 704 ein, dass ein neuer Schlüssel 30 zu kommissionieren ist, z. B. mittels eines Schlüssel-Kommissionierungsfelds auf dem Ausgabemittel 22. Ist der Schlüsselinhaber mehreren Schließsystemen 100, 101, 102 zugeordnet, so kann der Schlüsselinhaber auf dem Ausgabemittel 22 auswählen, zu welchem Schließsystem 100, 101, 102 der Schlüssel 30 gehören soll. Diese Eingabe, dass ein neuer Schlüssel zu kommissionieren ist, hat zur Folge, dass das Gerät 20 im Folgenden auch dann mit dem neuen Schlüssel 30 in Kommunikationsverbindung tritt und bleibt, wenn keine Assoziierung der Schlüssel-ID und des Kennzeichens des Schlüsselinhabers in der Recheneinheit oder in dem Gerät hinterlegt ist.

Anschließend betätigt der Schlüsselinhaber den Taster 33 des Schlüssels 30 in einem Verfahrensschritt 705. Hierdurch wird die Schlüssel-ID 53 des Schlüssels 30 an das Gerät 20 in einem Verfahrensschritt 706 transferiert. Der Transfer erfolgt unabhängig davon, welche Berechtigungsrolle 70, 71 der Schlüsselinhaber besitzt.

In einem Verfahrensschritt 707 fragt das Gerät 20 die Recheneinheit an, an dem Schlüssel 30 mit der Schlüssel-ID 53 eine Kommissionierung KS durchzuführen. Die Recheneinheit 10 überprüft, ob der Schlüssel 30 mit der Schlüssel-ID 53 bereits kommissioniert ist. Wenn nicht, assoziiert die Recheneinheit 10 die Schlüssel-ID 53 mit dem Kennzeichen des Schlüsselinhabers, der die Anfrage sendet, in einem Verfahrensschritt 708. Die Recheneinheit 10 kann die übrige digitale Repräsentation des Schlüssels 30 in dem Schließsystem 100 anlegen, in dem weitere Daten des Schlüssels 30 gespeichert werden können.

In einem Verfahrensschritt 709 übermittelt die Recheneinheit 10 über das Gerät 20 Konfigurationsdaten an den Schlüssel 30. Die Konfigurationsdaten umfassen zumindest eine kryptographische Information des Schließsystems 100. In einem Verfahrensschritt 710 übernimmt der Schlüssel 30 die kryptographische Information und deaktiviert kryptographische Information, die bei der Herstellung der Schüssels 30 in dem Schlüssel 30 gespeichert worden ist.

Figur 10 zeigt die digitalen Assoziierungen, die in der Recheneinheit 10 gespeichert sind, in einer bildlichen, symbolhaften Darstellung. Hierbei sind das Kennzeichen des Schlüselinhabers 92, die Berechtigngsrolle 70, 71 des Schlüsselinhabers, die Schlüssel-ID 53 und die Transfer-Information TI 93 miteinander digital assoziiert. Die Assoziierung ist durch den Doppelpfeil dargestellt.

## Patentansprüche

1. Verfahren (200, 300, 400) zum Ändern einer Konfiguration einer elektro-mechanischen Sperrvorrichtung nach einer Inbetriebnahme der Sperrvorrichtung (40),
wobei insbesondere die Änderung der Konfiguration der Sperrvorrichtung (40) ein Firmware Update oder eine Dekommissionierung umfasst,
wobei das Verfahren (200, 300, 400) mittels eines Schlüssels (30) durchgeführt wird, wobei der Schlüssel (30) gegenständlich ausgebildet ist,
wobei der Schlüssel (30) ausgebildet ist, mit der Sperrvorrichtung (40) elektronisch über eine erste Kommunikationsverbindung zu kommunizieren, wobei der Schlüssel (30) ausgebildet ist, über eine drahtlose zweite Kommunikationsverbindung mit einem Gerät (20) zu kommunizieren, wobei das Gerät (20) ausgebildet ist, mit einer Recheneinheit (10) über eine dritte Kommunikationsverbindung zu kommunizieren, wobei das Verfahren (200, 300, 400) die folgenden Schritte umfasst:
a) Der Schlüssel (30) empfängt eine Befehlsnachricht (50) mit einem Befehl (60) zur Änderung der Konfiguration der Sperrvorrichtung (40) von der Recheneinheit (10) über das Gerät (20), wobei das Empfangen der Befehlsnachricht (50) nur erfolgt, wenn der Schlüssel (30) zuvor mittels der Recheneinheit zum Empfang der Befehlsnachricht (50) anhand von zumindest einem in der Recheneinheit (10) hinterlegten Kriterium ausgewählt worden ist,
b) Der Schlüssel (30) befiehlt der Sperrvorrichtung (40) die Durchführung der Konfigurationsänderung (61), wenn der Schlüssel (30) und die Sperrvorrichtung (40) elektronisch in Kommunikationsverbindung stehen.

2. Verfahren (200, 300, 400) nach Anspruch 1, wobei in der Recheneinheit (10) eine Assoziierung eines Kennzeichens eines Schlüsselinhabers (80-85) mit einer digitalen Repräsentation des Schüssels und eine Assoziierung des Kennzeichens des Schlüsselinhabers (80-85) mit einer Berechtigungsrolle (70, 71) des Schlüsselinhabers (80-85) digital hinterlegt ist, wobei das Verfahren (200, 300, 400) den folgenden Schritt, ausgeführt von der Recheneinheit (10), umfasst:
Ermöglichen der Auswahl des Schlüssels (30) als Empfänger der Befehlsnachricht (50) in Abhängigkeit von der Berechtigungsrolle (70, 71) des Schüsselinhabers als hinterlegtes Kriterium.

3. Verfahren (200, 300, 400) nach Anspruch 2, wobei das Verfahren (200, 300, 400) den folgenden Schritt, ausgeführt von der Recheneinheit (10), umfasst: Automatisiertes Vorschlagen oder Durchführen der Auswahl des zumindest einen Schlüssels (30) in Abhängigkeit von der Berechtigungsrolle (70, 71) des Schüsselinhabers.

4. Verfahren (200, 300, 400) nach einem der vorhergehenden Ansprüche, wobei der Schlüssel (30) den Befehl (60) nur empfangen kann, wenn der Schlüsselinhaber (80-85) sich in einer Applikation auf dem Gerät (20) authentifiziert hat.

5. Verfahren (200, 300, 400) nach einem der vorhergehenden Ansprüche, wobei der Schlüssel (30) ausschließlich der Sperrvorrichtung (40) die Änderung der Konfiguration der Sperrvorrichtung (40) gemäß Schritt b) befiehlt, wenn der Schlüssel (30) zuvor von der Recheneinheit (10) den entsprechende Befehl zur Änderung der Konfiguration der Sperrvorrichtung (40) in Schritt a) empfangen hat.

6. Verfahren (200, 300, 400) nach einem der vorhergehenden Ansprüche, dass der Schlüssel (30) automatisch bei der nächsten Kommunikation des Schlüssels (30) mit der Sperrvorrichtung (40) die Durchführung der Konfigurationsänderung (61) befiehlt.

7. Gegenständlicher Schlüssel (30) für ein Schließsystem (100),
wobei der Schlüssel (30) ausgebildet ist, mit einer Sperrvorrichtung (40) über eine erste Kommunikationsverbindung zu kommunizieren und wobei der Schlüssel (30) ausgebildet ist, über eine zweite Kommunikationsverbindung mit einem, insbesondere mobilen, Gerät (20) zu kommunizieren,
wobei der Schlüssel (30) eine Schlüssel-ID (53) umfasst,
wobei der Schlüssel (30) ausgebildet ist, das Verfahren (200, 300, 400) nach einem der Ansprüche 1, 4, 5 oder 6 durchzuführen.

8. Schlüssel (30) nach Anspruch 7, wobei die Befehlsnachricht (50) die Schlüssel-ID (53) des Schlüssels (30) umfasst, wobei der Befehl (60) von dem Gerät (20) nicht lesbar ist.

9. Schlüssel (30) nach Anspruch 7 oder 8, wobei der Befehl (60) eine Sperrvorrichtung-ID der Sperrvorrichtung (40), bevorzugt eine Liste von mehreren Sperrvorrichtungs-IDs, an denen die Konfigurationsänderung durchzuführen ist, umfasst, wobei die Selektion, an welcher Sperrvorrichtung (40) die Konfigurationsänderung durchzuführen ist, ausschließlich von der Recheneinheit (10) empfangen werden kann.

10. Schlüssel (30) nach einem der Ansprüche 7 bis 9, wobei der Befehl (60) eine Information über die Art der Konfigurationsänderung (61) umfasst und wobei der Befehl (60) eine Konfigurationsänderungsnummer (62) umfasst.

11. Schlüssel (30) nach einem der Ansprüche 7 bis 10, wobei der Befehl (60) verschlüsselt ist, wobei der Schlüssel (30) ausgebildet ist, den Befehl (60) zu entschlüsseln, bevor der Schlüssel Schritt b) durchführt.

12. Schlüssel (30) nach einem der Ansprüche 7 bis 11, wobei der Schlüssel (30) ausgebildet ist sich selbst zu dekommissionieren, wenn der Schlüssel (30) von der Recheneinheit (10) über das Gerät (20) ein Befehl (60) zur Dekommissionierung des Schlüssels (30) empfängt, wobei der Befehl (60) zur Dekommissionierung des Schlüssels (30) von einem Gerät (20) der Schlüsselinhabers (80-85) oder von einem Gerät (20) eines anderen Benutzers mit der erforderlichen Berechtigungsrolle (71) empfangen werden kann.

13. Sperreinheit mit einem Schlüssel (30) nach einem der Ansprüche 7 bis 12 und mit einer Sperrvorrichtung (40), wobei die Sperrvorrichtung (40) ausgebildet ist, von dem Schlüssel (30) eine Konfigurationsänderung befohlen zu bekommen und die Konfigurationsänderung auszuführen.

14. Sperreinheit nach Anspruch 13, wobei die Sperrvorrichtung (40) und der Schlüssel (30) sich vor dem Ändern der Konfiguration, insbesondere durch eine kryptographische Information des Schließsystems (100), verifizieren, und/oder wobei die Sperrvorrichtung (40) den Befehl (60) nur ausführt, wenn die in Schritt b) empfangene Konfigurationsänderungsnummer (62) größer ist als eine in der Sperrvorrichtung (40) gespeicherte Konfigurationsänderungsnummer (62).

15. Schließsystem (100) mit einem Schlüssel (30) nach einem der Ansprüche 7 bis 12, mit mehreren Sperrvorrichtungen (40) und mit einer Recheneinheit (10), wobei die Recheneinheit (10) ausgebildet ist, mit dem Gerät (20), insbesondere drahtlos, über die dritte Kommunikationsverbindung zu kommunizieren, wobei in der Recheneinheit (10) ein Kriterium zur eine Auswahl von mindestens einem Schlüssel (30) zum Ausführen des Befehls (60) zum Ändern der Konfiguration der Sperrvorrichtung (40) hinterlegt ist, wobei die Recheneinheit (10) ausgebildet ist, den Befehl (60) zu Änderung der Konfiguration der Sperrvorrichtung (40) an das Gerät (20) zu transferieren.

16. Sicherheitssystem mit mehreren Schließsystemen (100), wobei die Schließsysteme (100) jeweils nach Anspruch 15 ausgebildet sind, wobei ein Schlüsselinhaber (80-85) unterschiedlichen Schließsystemen (100) zugeordnet ist, wobei die Berechtigungsstufe des Schlüsselinhabers (80-85) in unterschiedlichen Schließsystemen (100) variiert.
